# EUROPÄISCHE PATENTSCHRIFT

(11) **EP 4 249 715 B1**
(45) Veröffentlichungstag und Bekanntmachung des Hinweises auf die Patenterteilung: **01.04.2026**
(21) Anmeldenummer: 23158178.6
(22) Anmeldetag: 23.02.2023
(51) Int. Cl.: E05C 9/02, E05C 9/04, E05C 9/20, E05B 47/00, E05B 63/24

(54) **VORRICHTUNG ZUR VERRIEGELUNG EINES TÜRFLÜGELS**
DEVICE FOR LOCKING A DOOR LEAF
DISPOSITIF DE VERROUILLAGE D'UN BATTANT DE PORTE

(30) Priorität: 21.03.2022 DE 102022106474
(43) Veröffentlichungstag der Anmeldung: 27.09.2023
(73) Patentinhaber: GU Automatic GmbH, 33397 Rietberg (DE)
(72) Erfinder: Schnittker, Klaus, 33378 Rheda-Wiedenbrück (DE); Gunarajah, Chetty, 33397 Rietberg (DE)
(74) Vertreter: Pellengahr, Maximilian Rudolf

(56) Entgegenhaltungen:
- WO-A1-2009/039905
- DE-A1- 102010 045 505
- DE-A1- 102021 101 448
- FR-A1- 2 845 109
- FR-A1- 2 982 305
- US-A1- 2009 267 358

## Beschreibung

Die vorliegende Anmeldung betrifft eine Vorrichtung zur Verriegelung eines Türflügels relativ zu einem Türrahmen gemäß dem Oberbegriff von Anspruch 1. Ferner betrifft die vorliegende Anmeldung eine Tür gemäß dem Oberbegriff von Anspruch 12.

Die Vorrichtung umfasst ein Gehäuse sowie zwei Riegeleinheiten, mittels derer der Türflügel relativ zu dem Türrahmen verriegelbar ist. Bei dem Gehäuse kann es sich um ein dezidiertes Gehäuse handeln, in dem die übrigen Teile der Vorrichtung angeordnet sind. Auch ist es denkbar, dass das Gehäuse von einem vertikalen Profil einer Tür gebildet ist, in die die Vorrichtung eingebaut ist. Vorzugsweise sind eine obere Riegeleinheit an einem oberen Ende der Vorrichtung eine untere Riegeleinheit an einem unteren Ende der Vorrichtung angeordnet. Ferner umfasst die Vorrichtung eine Kopplungseinheit, mittels der die beiden Riegeleinheiten kinematisch gekoppelt sind. Dies äußert sich dadurch, dass eine Überführung einer der Riegeleinheiten von einer Verriegelstellung in eine Entriegelstellung eine gleichartige Überführung der anderen Riegeleinheit bewirkt. Die Verriegelstellung einer jeweiligen Riegeleinheit ist hierbei dadurch gekennzeichnet, dass die Riegeleinheit dazu eingerichtet ist, mit einem korrespondierenden Schließelement zusammenzuwirken und hierdurch den Türflügel relativ zu dem Türrahmen zu verriegeln. Die Riegeleinheiten umfassen jeweils mindestens ein Riegelelement, das insbesondere in Form eines langgestreckten Bolzens ausgebildet sein kann.

Weiterhin umfasst die Vorrichtung einen Schließzylinder, der dazu geeignet ist, mit einem codierten Schlüssel zusammenzuwirken. Mittels eines solchen ist der Schließzylinder manuell betätigbar, wodurch ein Funktionselement des Schließzylinders zwischen einer Schließposition und einer Offenposition bewegbar ist. Bei dem Schließzylinder kann es sich insbesondere um einen handelsüblichen Schließzylinder handeln.

Schließlich umfasst die Vorrichtung eine Übertragungseinheit, mittels der die Bewegung des Funktionselements mittelbar oder unmittelbar auf mindestens eine der Riegeleinheiten übertragbar ist. Auf diese Weise ist die Vorrichtung dazu eingerichtet, das mittels Betätigung des Schließzylinders mindestens eine der Riegeleinheiten von deren jeweiliger Verriegelstellung in deren jeweilige Entriegelstellung überführbar ist. Da die Riegeleinheiten mittels der Kopplungseinheit gemäß vorstehender Beschreibung miteinander gekoppelt sind, bewirkt diese Überführung einer der Riegeleinheiten eine gleichartige Überführung der jeweils anderen Riegeleinheit. Dies kann zeitversetzt oder bevorzugt synchron erfolgen.

Eine Tür, die einen Türflügel mit einer solchen Vorrichtung umfasst, weist mindestens zwei Schließelemente auf, die dazu eingerichtet sind, mit den Riegelelement der Riegeleinheiten der Vorrichtung zusammenzuwirken, typischerweise unter Ausbildung eines Formschlusses. Hierbei können die Riegelelemente in entsprechende Ausnehmungen der Schließelemente eingreifen und den beschriebenen Formschluss herstellen. Auf diese Weise ist der jeweilige Türflügel relativ zu einem Türrahmen der Tür verriegelt, sodass er sich nicht in bestimmungsgemäßer Weise öffnen lässt. Die Erzeugung des Eingriffs mindestens eines Schließelements mit einem jeweiligen Riegelelement kann bei einer Automatiktür automatisiert mittels einer elektrischen Schließeinrichtung erfolgen. Hierbei ist es insbesondere denkbar, dass die Schließeinrichtung über einen Elektromotor verfügt, mittels dessen ein Schließelement relativ zu dem Türflügel bewegbar und hierdurch in Eingriff mit einem Riegelelement der Vorrichtung bringbar ist.

### Stand der Technik

Eine Vorrichtung der eingangs beschriebenen Art ist im Stand der Technik bereits bekannt. Hierzu wird auf die deutsche Offenlegungsschrift DE 10 2021 101 448 A1 hingewiesen. Diese beschreibt eine Vorrichtung, die manuell mittels eines Schlüssels wechselweise verriegelbar und entriegelbar ist, sodass ein zugehöriger Türflügel, an dem die Vorrichtung verbaut ist, relativ zu einem Türrahmen verriegelt oder entriegelt ist. Die Vorrichtung umfasst zwei Riegeleinheiten, die jeweils ein Riegelelement aufweisen. Diese Riegelelemente, die von langgestreckten Bolzen gebildet sind, sind parallel zueinander orientiert und können jeweils zwischen einer eingefahrenen Stellung und einer ausgefahrenen Stellung überführt werden. Die Riegeleinheiten sind mittels einer Kopplungseinheit derart kinematisch gekoppelt, dass die Riegeleinheiten synchron zwischen einer Verriegelstellung und einer Entriegelstellung überführbar sind. Hierbei greift ein Funktionselement des Schließzylinders formschlüssig mit einer Übertragungseinheit ein, die Teil der Kopplungseinheit ist. Auf diese Weise wird bewerkstelligt, dass im Zuge einer Betätigung des Schließzylinders, die eine Bewegung des Funktionselements zur Folge hat, besagte Bewegung mittels der Übertragungseinheit auf die Riegeleinheiten übertragen wird. Hierdurch bedingt werden die Riegelelemente eingefahren bzw. ausgefahren. Um eine gleichartige Bewegung der Riegelelemente zu erreichen, verfügt die Kopplungseinheit über ein Umkehrelement, das von einer um eine Drehachse drehbaren Kurbelscheibe gebildet ist. Mittels des Umkehrelements kann eine Bewegung des einen Riegelelements in umgekehrter Weise auf das andere Riegelelement übertragen werden, sodass die Riegelelemente synchron einfahren, das heißt sich aufeinander zu bewegen, oder synchron ausfahren, das heißt sich voneinander weg bewegen.

Alternativ zu einer manuell betätigbaren Vorrichtung, die in dem vorstehend beschriebenen Stand der Technik gezeigt ist, sind automatische Schließsysteme bekannt. Diese sind dazu eingerichtet, einen jeweiligen Türflügel automatisiert relativ zu dem zugehörigen Türrahmen zu verriegeln bzw. zu entriegeln. Hierbei ist es bekannt, dass ein motorisch angetriebenes Schließelement einer elektrischen Schließeinrichtung relativ zu dem Türflügel bewegt wird und im Zuge dieser Bewegung mit einem Riegelelement der jeweiligen Vorrichtung eingreift, die zur Verriegelung des Türflügels an selbigem angeordnet ist. Umgekehrt zu einem automatischen Verriegeln des Türflügels erfolgt auch eine umgekehrte Entriegelung. Hierbei wird das Schließelement motorisch derart bewegt, dass der Eingriff mit dem Riegelelement aufgehoben wird, sodass der Türflügel fortan bestimmungsgemäß relativ zu dem Türrahmen bewegbar ist.

Manuel betätigbare Vorrichtungen sind insoweit nachteilig, als sie eine Einbindung in ein Schließsystem, das automatisiert arbeitet, nicht ermöglichen. Mithin ist es erforderlich, den jeweiligen Türflügel stets manuell zu verriegeln bzw. umgekehrt zu entriegeln. Türen, deren Türflügel automatisiert verriegelbar sind, sind gleichwohl insoweit von Nachteil, als sie im Falle einer Störung des jeweiligen Antriebs oder beispielsweise eines Stromausfalls nicht ohne Weiteres entriegelbar sind. Somit ist es zur Entriegelung erforderlich, dass das Schließelement motorisch relativ zu dem Riegelelement bewegt wird, um hierdurch den Türflügel freizugeben. In Gegenwart einer Störung des Antriebs oder in Abwesenheit elektrischen Stroms ist eine solche Bewegung verhindert, wodurch ein manueller Eingriff vonnöten ist. Hierzu ist es typischerweise erforderlich, manuell auf den jeweiligen Antrieb zuzugreifen, der typischerweise in dem Türrahmen der jeweiligen Tür verbaut ist. Dies ist mit einem hohen Aufwand verbunden und entsprechend nachteilig.

### Aufgabe

Der vorliegenden Anmeldung liegt mithin die Aufgabe zugrunde, die Bedienung einer automatisiert verriegelbaren Tür zu vereinfachen.

### Lösung

Die zugrunde liegende Aufgabe wird erfindungsgemäß mittels einer Vorrichtung mit den Merkmalen des Anspruchs 1 gelöst. Forderte Ausgestaltungen ergeben sich aus den zugehörigen Unteransprüchen.

Die Vorrichtung ist dadurch gekennzeichnet, dass die Kopplungseinheit ein Koppelelement sowie zwei mit dem Koppelelement zusammenwirkende Umkehrelemente umfasst. Hierbei ist jeweils eines der Umkehrelemente einer der Riegeleinheiten zugeordnet. Insbesondere können die Umkehrelemente formschlüssig mit einem entsprechenden Formschlusspartner der jeweiligen Riegeleinheit eingreifen. Ferner ist die Kopplungseinheit dazu eingerichtet, eine Bewegung einer der Riegeleinheiten mittels des der jeweiligen Riegeleinheit zugeordneten Umkehrelements auf das Koppelelement und die hierdurch bedingte Bewegung des Koppelelements mittels des anderen Umkehrelements auf die ihr zugeordnete Riegeleinheit zu übertragen. In dieser Übertragung ist bei der erfindungsgemäßen Vorrichtung die kinematische Koppelung der beiden Riegeleinheiten unter Verwendung der Kopplungseinheit zu sehen.

Insbesondere kann eine Bewegung zumindest eines Teils einer Riegeleinheit, insbesondere eine Bewegung von dessen Riegelelement, mittels des der Riegeleinheit zugeordneten Umkehrelements auf das Koppelelement übertragen werden, wobei vorzugsweise eine Bewegungsrichtung des jeweiligen Teils der Riegeleinheit mittels des Umkehrelements in umgekehrter Weise auf das Koppelelement übertragen wird. Beispielsweise ist es denkbar, dass ein Teil der oberen Riegeleinheit in Richtung auf den Schließzylinder zu abwärts bewegt wird, wodurch infolge der Wirkung des Umkehrelements das Koppelelement in die entgegengesetzte Richtung aufwärts bewegt wird. Aufgrund der Zusammenwirkung des Koppelelements mit dem zweiten Umkehrelement, das in diesem Beispiel der unteren Riegeleinheit zugeordnet ist, wird diese Aufwärtsbewegung des Koppelelements mittels des zweiten Umkehrelements wiederum umgekehrt auf die untere Riegeleinheit übertragen, wodurch zumindest ein Teil der unteren Riegeleinheit, insbesondere deren Riegelelement, in eine von dem Schließzylinder abgewandte Richtung abwärts bewegt wird. Die auf diese Weise erreichte "doppelte Umkehrung" kann dazu verwendet werden, dass sich die Riegelelemente der beiden Riegeleinheiten gleichartig in eine gemeinsame Richtung relativ zu dem Gehäuse bewegen.

Die Vorrichtung ist ferner dadurch gekennzeichnet, dass die Übertragungseinheit dazu eingerichtet ist, die Bewegung des Funktionselements auf mindestens eines der Umkehrelemente zu übertragen. Dies erfolgt in solcher Weise, dass das Umkehrelement infolge einer Betätigung des Schließzylinders translatorisch relativ zu dem Gehäuse bewegbar ist. Hierbei kann insbesondere die Bewegung des Funktionselements, die sich infolge der Betätigung des Schließzylinders ergibt, auf die Übertragungseinheit und mittels der Übertragungseinheit schließlich auf das Umkehrelement übertragen werden. Dieser Mechanismus führt dazu, dass das jeweilige Umkehrelement als solches translatorisch relativ zu dem Gehäuse bewegt wird, wobei infolge der Zusammenwirkung des Umkehrelements mit dem Koppelelement und mit der jeweiligen Riegeleinheit eine gleichartige Bewegung dieser beiden Bauteile erfolgt. Hierbei ist vorzugsweise vorgesehen, dass der Mechanismus der Umkehrung, den das Umkehrelement typischerweise bewirkt, nicht erfolgt, d.h. die mit dem Umkehrelement zusammenwirkenden Teile, nämlich sowohl ein Teil der jeweiligen Riegeleinheit als auch das Koppelelement, der translatorischen Bewegung des Umkehrelements folgen.

Beispielsweise kann das der oberen Riegeleinheit zugeordnete Umkehrelement mittels der Übertragungseinheit translatorisch infolge einer Betätigung des Schließzylinders in eine Richtung auf den Schließzylinder zu bewegt werden. Hierdurch bedingt wird zumindest ein Teil der dem Umkehrelement zugeordneten Riegeleinheit, insbesondere deren Riegelelement, ebenfalls translatorisch in Richtung auf den Schließzylinder zu bewegt. Diese Bewegung kann gleichbedeutend zu einem "Einfahren" des Riegelelements sein, wodurch dieses seinen formschlüssigen Eingriff mit einem Schließelement verlieren kann. Die obere Riegeleinheit liegt daraufhin in ihrer Entriegelstellung vor. Gleichzeitig wird ebenfalls das Koppelelement, das mit dem Umkehrelement verbunden ist, aufgrund dieser Verbindung der translatorischen Bewegung des Umkehrelements folgend in gleicher Weise translatorisch bewegt. Mithin erfolgen die Bewegungen zumindest des jeweiligen Teils der Riegeleinheit und des Koppelelements in gleiche Richtung, d.h. ohne eine Umkehrung durch das Umkehrelement. Die Bewegung des Koppelelements kann daraufhin wiederum mittels des anderen Umkehrelements, das der unteren Riegeleinheit zugeordnet ist, auf zumindest einen Teil der Riegeleinheit, insbesondere deren Riegelelement, übertragen werden, wobei mittels des zweiten Umkehrelements eine Bewegungsrichtung des Koppelelements umgekehrt auf die untere Riegeleinheit übertragen wird. Bezogen auf das beschriebene Beispiel ist es somit insbesondere denkbar, dass die abwärts gerichtete Bewegung des mit der Übertragungseinheit zusammenwirkenden Umkehrelements in Richtung auf den Schließzylinder zu auf eine gleichermaßen abwärts gerichtete Bewegung des Koppelelements und unter Wirkung des anderen Umkehrelements schließlich auf eine entgegengesetzt aufwärts gerichtete Bewegung (das heißt in Richtung auf den Schließzylinder zu) zumindest eines Teils der unteren Riegeleinheit übertragen wird. Auf diese Weise ist es möglich, die Riegelelemente bei der Riegeleinheiten entgegengesetzt zueinander zu bewegen und hierdurch gleichartig "einzufahren", wodurch wiederum ein jeweiliger Eingriff der Riegelelemente mit korrespondierenden Schließelementen aufgelöst wird. Die Riegeleinheiten liegen daraufhin in ihrer jeweiligen Entriegelstellung vor.

Die erfindungsgemäße Vorrichtung hat viele Vorteile. Somit ermöglicht die Vorrichtung eine Kombination einer manuellen Entriegelung eines jeweiligen Türflügels mit einem automatisierten Schließsystem für die jeweilige Tür. Somit kann mindestens ein Schließelement motorisch angetrieben sein und mit mindestens einem Riegelelement einer der Riegeleinheiten in formschlüssigen Eingriff treten (Verriegelung) oder diesen aufheben (Entriegelung). Der hierdurch bedingte Bedienkomfort für eine solche Tür ist mithin gegeben. Für den Fall, dass die Überführung der Tür von einem verriegelten Zustand in einen entriegelten Zustand nicht möglich sein sollte, sei es aufgrund eines technischen Fehlers der elektrischen Schließeinrichtung, eines Stromausfalls oder dergleichen, kann nunmehr mittels der erfindungsgemäßen Vorrichtung eine manuelle Entriegelung vorgenommen werden, für deren Durchführung es lediglich des zu dem Schließzylinder passenden Schlüssels bedarf. Hierbei ist es insbesondere möglich, den Schließzylinder höhenmäßig mittig an der Tür anzuordnen, sodass er bequem erreichbar ist, ohne dass ein Nutzer der Tür sich hin zu einem fußhoch angeordneten Schließzylinder bücken oder zu einem kopfhoch angeordneten Schließzylinder strecken muss. Mittels der Betätigung des Schließzylinders kann durch die Zusammenwirkung der Übertragungseinheit mit der Kopplungseinheit wunschgemäß die gleichartige Überführung der Riegeleinheiten von ihrer jeweiligen Verriegelstellung in ihre jeweilige Entriegelstellung erfolgen.

In einer bevorzugten Ausführungsform sind die Umkehrelemente von Zahnrädern gebildet, die jeweils drehbar an Drehachsen gelagert sind. Hierdurch sind die Umkehrelemente dazu geeignet, mit jeweils zugeordneten Teilen des Koppelelements sowie der jeweiligen Riegeleinheit zu kämmen und auf diese Weise Bewegungen der jeweiligen Teile relativ zueinander zu übertragen. Insbesondere sind die Umkehrelemente bei dieser Ausgestaltung besonders gut dazu geeignet, eine Bewegung eines jeweiligen Kontaktpartners, beispielsweise eines Teils einer jeweiligen Riegeleinheit, umgekehrt auf den jeweils anderen Kontaktpartner, insbesondere das Koppelelement, zu übertragen. Auf diese Weise ist es besonders einfach möglich, eine Bewegung beispielsweise eines Riegelelements einer Riegeleinheit, die in eine erste Richtung gerichtet ist, in entgegengesetzter Weise auf das Koppelelement zu übertragen, das sich daraufhin in eine zu dem Riegelelement entgegengesetzte Richtung bewegt.

Weiterhin ist es von besonderem Vorteil, wenn zumindest eine der Riegeleinheiten drei verschiedene Stellungen einnehmen kann, nämlich zusätzlich zu der Verriegelstellung und der Entriegelstellung eine Empfangsstellung. Dies kann insbesondere für die obere Riegeleinheit sinnvoll sein, da diese besonders einfach mit einem motorisch antreibbaren Schließelement zusammenwirken kann, das als Teil einer elektrischen Schließeinrichtung in einem oberen Teil eines jeweiligen Türrahmens angeordnet ist. In der Empfangsstellung ist das Riegelelement der Riegeleinheit derart ausgefahren, dass es über ein oberes Ende des Gehäuses der Vorrichtung sowie über ein oberes Ende des mit der Vorrichtung ausgestatteten Türflügels hinaus vorsteht und dazu eingerichtet ist, von dem Schließelement einer jeweiligen Schließeinrichtung, insbesondere formschlüssig, ergriffen zu werden. Im Zuge der automatisierten Schließung der Tür wird hierbei das Schließelement motorisch betrieben abwärts bewegt und ergreift hierbei das ausgefahrene Riegelelement. Hierdurch wird die Riegeleinheit von ihrer Empfangsstellung in ihre Verriegelstellung überführt, wobei vorzugsweise ein Teil der Riegeleinheit, insbesondere das Riegelelement selbst oder ein separates Schaltelement, mittels des Schließelements ein Stück weit in das Gehäuse eingeschoben wird. Diese Bewegung kann dazu genutzt werden, die Überführung der anderen Riegeleinheit, die insbesondere die untere Riegeleinheit sein kann, von ihrer Entriegelstellung in ihre Verriegelstellung zu überführen. Somit ist es besonders einfach möglich, die Bewegung des jeweiligen Teils der Riegeleinheit, die infolge des Zusammenwirkens mit dem Schließelement angetrieben ist, in der vorstehend beschriebenen Weise mittels der Kopplungseinheit auf die untere Riegeleinheit zu übertragen und eine gleichartige Bewegung des zugehörigen Riegelelement zu bewirken.

Am Beispiel der oberen Riegeleinheit, die mit dem Schließelement der automatischen Schließeinrichtung zusammenwirkt, wird der jeweilige Teil der Riegeleinheit, beispielsweise dessen Riegelelement oder ein Schaltelement, von dem Schließelement in Richtung auf den Schließzylinder zu gedrückt. Diese Bewegung wird mittels des Umkehrelements in eine entgegengesetzte Bewegung des Koppelelements übersetzt, das sich entsprechend aufwärts, das heißt in Richtung eines oberen Endes des Gehäuses, bewegt. Diese Bewegung des Koppelelements wird wiederum mittels des anderen Umkehrelements in eine abwärts, von dem Schließzylinder weg gerichtete Bewegung zumindest eines Teils der unteren Riegeleinheit, insbesondere von dessen Riegelelement, übersetzt. Auf diese Weise kann das Riegelelement der unteren Riegeleinheit seinerseits in ein Schließelement eingreifen, das beispielsweise in Form einer Aufnahme vorliegt, die in einem dem Türflügel zugeordneten Türrahmen ausgebildet ist. Daraufhin greifen beide Riegelelemente jeweils mit einem Schließelement ein, sodass die Riegeleinheiten in ihren Verriegelstellungen vorliegen.

Zu Überführung der Riegeleinheiten in ihre Entriegelstellungen ist es in der beschriebenen Weise möglich, den Schließzylinder zu betätigen und auf diese Weise eines der Umkehrelemente translatorisch relativ zu dem Gehäuse zu bewegen, insbesondere in Richtung auf den Schließzylinder zu. Beispielsweise kann die Übertragungseinheit derart ausgebildet sein, dass das Umkehrelement, das der oberen Riegeleinheit zugeordnet ist, in Richtung auf den Schließzylinder zu bewegt wird, wodurch infolge der formschlüssigen Koppelung des Umkehrelements sowohl mit dem Koppelelement als auch mit zumindest einem Teil der Riegeleinheit eine gleichartige translatorische Bewegung dieser beiden Teile erfolgt. Sinnvollerweise wird hierbei zumindest das Riegelelement der oberen Riegeleinheit translatorisch auf den Schließzylinder zu bewegt, sodass diese ihren formschlüssigen Eingriff mit dem Schließelement verliert, ohne dass das Schließelement sich als solches bewegen muss. Die abwärts gerichtete Bewegung des Koppelelements wird wiederum mittels des zweiten Umkehrelements, das mit der unteren Riegeleinheit zusammenwirkt, in eine entgegengesetzte Bewegung zumindest eines Teils der unteren Riegeleinheit, insbesondere deren Riegelelement, übersetzt. Hierdurch kann das Riegelelement der unteren Riegeleinheit aufwärts und mithin in Richtung auf den Schließzylinder zu bewegt werden. Hierbei verliert das Riegelelement seinen Eingriff mit dem zugehörigen Schließelement. Mithin liegen nunmehr beide Riegeleinheiten in ihrer jeweiligen Entriegelstellung vor, sodass der Türflügel bestimmungsgemäß relativ zu dem Türrahmen bewegbar ist.

In einer besonders vorteilhaften Ausgestaltung wirkt mindestens eine der Riegeleinheiten mit einer Feder zusammen, die an einer ihrer Enden gegen die jeweilige Riegeleinheit und an ihrem anderen Ende gegen einen Anschlag verspannt ist. Die Feder ist vorzugsweise als Druckfeder ausgebildet. Vorzugsweise wirken beide Riegeleinheiten jeweils mit einer Feder zusammen. Die Feder ist vorteilhafterweise vorgespannt, und zwar bevorzugt in solcher Weise, dass die Feder eine aufwärts gerichtete Kraft auf zumindest einen Teil der jeweils zugehörigen Riegeleinheit ausübt.

Sofern eine der Riegeleinheiten, insbesondere die obere Riegeleinheit, in eine Empfangsstellung überführbar ist, ist es besonders vorteilhaft, wenn diese Riegeleinheit mit einer vorgespannten Feder zusammenwirkt, die bestrebt ist, die Riegeleinheit in ihrer Empfangsstellung zu halten oder sie dorthin zu überführen. Dies hat den Vorteil, dass die Riegeleinheit bei einem bestimmungsgemäßen Betrieb einer jeweiligen Schließeinrichtung selbsttätig wieder in ihre Empfangsstellung überführt wird, wenn der Eingriff mit dem Schließelement der Schließeinrichtung wegfällt.

Sofern mindestens eine Feder zum Einsatz kommt, kann es weiterhin vorteilhaft sein, wenn der zugehörige Anschlag, gegen den die Feder sich abstützt, gleichartig zu dem mindestens einen Umkehrelement translatorisch zu dem Gehäuse bewegbar ist, das mittels der Übertragungseinheit translatorisch relativ zu dem Gehäuse bewegbar ist, wenn der Schließzylinder betätigt wird. Auf diese Weise kann der Anschlag mit dem Umkehrelement "mitwandern", sodass sich das Umkehrelement und der Anschlag nicht relativ zueinander bewegen. Bei dieser Ausgestaltung ist es besonders von Vorteil, wenn die Riegeleinheit insgesamt mit dem Umkehrelement mit bewegt wird, sodass sich durch die translatorische Bewegung des Umkehrelements ein Spannungszustand der Feder nicht verändert und insbesondere die Feder die Bewegung des Umkehrelements und/oder der Riegeleinheit nicht erschwert.

Sofern beide Riegeleinheiten jeweils mit einer Feder zusammenwirken, kann es von besonderem Vorteil sein, wenn eine Spannkraft mit der eine der Federn vorgespannt ist, die Spannkraft, mit der die andere Feder vorgespannt ist, übersteigt. Vorzugsweise übersteigt die Spannkraft der einen Feder die Spannkraft der anderen Feder um mindestens 50 %, vorzugsweise mindestens 75 %, weiter vorzugsweise mindestens 100 %. Insbesondere kann die Feder mit einer geringeren Spannkraft vorgespannt sein, die der Riegeleinheit zugeordnet ist, deren zugeordnetes Umkehrelement mittels der Übertragungseinheit infolge einer Bewegung des Funktionselements des Schließzylinders translatorisch bewegbar ist. Die andere Feder kann insbesondere mit einem Anschlag zusammenwirken, der ortsfest relativ zu dem Gehäuse ausgebildet ist, wobei die Feder eine Bewegung des Umkehrelements infolge der Betätigung des Schließzylinders mittelbar unterstützen kann. Insbesondere ist es denkbar, dass die stärkere Feder der unteren Riegeleinheit zugeordnet ist, deren Riegelelement infolge der Betätigung des Schließzylinders eingefahren und hierdurch seinen Eingriff mit dem mit ihm korrespondierenden Schließelement verlieren soll. Die Feder ist hierbei vorzugsweise derart vorgespannt, dass diese Bewegung unterstützt wird, das heißt die Feder zumindest mittelbar eine aufwärts gerichtete Kraft auf das Riegelelement ausübt. Die Kraft der Feder steht hierbei in Einklang mit der infolge der Betätigung des Schließzylinders gewünschten Bewegung und unterstützt diese Bewegung entsprechend. Hierdurch ist ein mechanischer Widerstand zur Ingangsetzung der Mechanik der Vorrichtung bei der Betätigung des Schließzylinders reduziert, wodurch es dem Nutzer der Vorrichtung besonders einfach möglich ist, den Schließzylinder mittels eines Schlüssels manuell zu betätigen.

Wie vorstehend bereits dargelegt, kann es weiterhin von besonderem Vorteil sein, wenn mindestens eines der Umkehrelemente, vorzugsweise beide Umkehrelemente, von einem drehbeweglich gelagerten Zahnrad gebildet ist. Auf diese Weise ist die kinematische Kopplung der jeweiligen Riegeleinheit mit dem Koppelelement besonders einfach herstellbar, wobei zudem die gewünschte Umkehrung der Bewegung eines jeweiligen Teils der Riegeleinheit gegenüber der Bewegung des Koppelelements besonders einfach vorgenommen werden kann. Hierzu ist es weiterhin zu bevorzugen, wenn sowohl das Koppelelement als auch die mit dem jeweiligen Umkehrelement zusammenwirkende Riegeleinheit jeweils eine Zahnleiste umfassen, die mit dem Umkehrelement kämmt. Auf diese Weise ist es besonders einfach, eine formschlüssige Verbindung zwischen der Kopplungseinheit und den Riegeleinheiten sowie zwischen den Umkehrelementen und dem Koppelelement herzustellen. Hierbei versteht es sich, dass bei einer translatorischen Bewegung eines jeweiligen Umkehrelements infolge der Betätigung des Schließzylinders die mit dem jeweiligen Umkehrelement kämmenden Zahnleisten "mitgenommen" werden, sodass die translatorische Bewegung des Umkehrelements eine gleiche translatorische Bewegung zumindest eines Teils der dem Umkehrelement zugeordneten Riegeleinheit, ggf. der gesamten Riegeleinheit, sowie des Koppelelements bewirkt.

In einer besonders vorteilhaften Ausgestaltung umfasst die Vorrichtung eine Hubvergrößerung, mittels der ein Hub des Koppelelements betragsmäßig vergrößert auf mindestens eine der Riegeleinheiten übertragbar ist. Eine solche Hubvergrößerung ist von besonderem Vorteil, um zumindest ein Riegelelement einer jeweiligen Riegeleinheit im Zuge einer Überführung der Riegeleinheit zwischen ihrer Verriegelstellung und ihrer Entriegelstellung um einen größeren Weg zu bewegen als eine Bewegung des Koppelelements vorgibt. Auf diese Weise ist es insbesondere möglich, eine vergleichsweise geringfügige Bewegung eines Riegelelements einer ersten Riegeleinheit, die sich infolge eines Eingriffs desselben mit einem motorisch angetriebenen Schließelement ergibt, in eine betragsmäßig größere Bewegung des Riegelelements der anderen Riegeleinheit zu übersetzen. Bei einer beispielhaften Übersetzung von mindestens 1:1,5, die bevorzugt mindestens mittels der Hubvergrößerung bewirkt wird, weiter vorzugsweise mindestens 1:2,5, kann somit eine Bewegung eines Riegelelements einer Riegeleinheit (insbesondere der oberen Riegeleinheit) um beispielsweise 1 cm mittels der Kopplungseinheit auf die andere Riegeleinheit (insbesondere die untere Riegeleinheit) übertragen werden, wobei infolge der Wirkung der Hubvergrößerung ein Weg, entlang dessen sich das andere Riegelelement bewegt, beispielsweise 3 cm beträgt. Auf diese Weise kann insbesondere eine Überführung der Riegeleinheiten in deren jeweilige Verriegelstellung eine Verriegelung des Türflügels relativ zu dem jeweiligen Türrahmen geschaffen werden, die besonders gegen ein gewaltsames Öffnen der Tür geschützt ist. Mit anderen Worten kann die Hubvergrößerung zu einer höheren Sicherheit gegen ein Aufbrechen der Tür oder einen sonstigen unbefugten Zugriff schützen.

Weiterhin kann die Hubvergrößerung in Fällen besonders von Vorteil sein, bei denen der Türflügel von einem Schiebetürflügel einer Schiebetür gebildet ist. Ein solcher Türflügel ist an seinem unteren Ende typischerweise in einer Bodenführung gelagert. Ein Riegelelement einer unteren Riegeleinheit, das nicht weit genug in einen Türflügel eingefahren bzw. eingezogen ist, würde bei einem Öffnen des Türflügels mit der Bodenführung kollidieren, dies mit dem Ergebnis, dass der Türflügel nicht vollständig geöffnet werden kann. Mittels der Hubvergrößerung kann jedoch sichergestellt werden, dass die "Einfahrbewegung" des Riegelelements, das heißt dessen Bewegung in Richtung auf den Schließzylinder zu, von solchem Betrag ist, dass das Riegelelement weit genug eingefahren wird, um eine Kollision desselben mit der Bodenführung zu vermeiden. Mit anderen Worten wird das Riegelelement so weit eingefahren, dass sich ein unteres Ende des Riegelelements auf einem Höheniveau oberhalb der Bodenführung befindet. Entsprechend kann der Türflügel weiter geöffnet werden, da die Kollision zwischen Riegelelement und Bodenführung nicht besteht, wodurch wiederum eine lichte Öffnung des in seiner Offenposition vorliegenden Türflügels der Schiebetür größer ist, als wenn der Türflügel nicht vollständig geöffnet werden könnte. Dieser Unterschied kommt vor allem in Nachrüstsituationen zum Tragen, in denen ein bestimmtes Maß der lichten Öffnung eingehalten werden muss, um Anforderungen an Fluchtwege oder dergleichen zu genügen.

Sofern mindestens eines der Umkehrelemente von einem Zahnrad gebildet ist, kann es von besonderem Vorteil sein, wenn die Hubvergrößerung an einem solchen Umkehrelement ausgebildet ist. Hierzu kann das Umkehrelement insbesondere über zwei koaxial angeordnete Zahnscheiben verfügen, die verschiedene Durchmesser aufweisen. Beispielsweise ist es denkbar, dass der Durchmesser einer ersten Zahnscheibe, die mit einer Zahnleiste des Koppelelements kämmt, kleiner ist als der Durchmesser einer zweiten Zahnscheibe, die mit einer Zahnleiste der dem Umkehrelement zugeordneten Riegeleinheit kämmt. Über die Durchmesser der beiden Zahnscheiben zueinander ist das Übersetzungsverhältnis zwischen der Bewegung des Koppelelements und der Bewegung des jeweiligen Teils der Riegeleinheit besonders einfach einstellbar.

Die erfindungsgemäße Vorrichtung weiter ausgestaltend umfasst die Übertragungseinheit ein um eine Schwenkachse verschwenkbar gelagertes Übersetzungselement, das mittelbar oder unmittelbar mittels des Funktionselements zwischen einer ersten und einer zweiten Schwenkstellung überführbar ist. Diese Ausgestaltung ist insbesondere dann von Vorteil, wenn das Funktionselement des Schließzylinders bei Betätigung des Schließzylinders auf einer Kreisbahn bewegt wird, wie dies bei den meisten Schließzylindern üblich ist. Insbesondere kann das Funktionselement bei der Überführung des Schließzylinders von dessen Schließposition in dessen Offenposition entlang eines Kreisbogens in einem Winkelbereich von mindestens 135°, vorzugsweise mindestens 150°, weiter vorzugsweise 180°, bewegt werden. Diese Bewegung des Funktionselements ist mittels des Übersetzungselements zumindest mittelbar übersetzbar. Insbesondere kann das Übersetzungselement mit einer Übertragungsstange der Übertragungseinheit zusammenwirken, die infolge der Verschwenkung des Übersetzungselements um die Schwenkachse entlang einer linearen Achse geführt wird. Auf diese Weise kann in der Zusammenwirkung des Schließzylinders mit dem Übersetzungselement die Bewegung des Funktionselements in eine lineare Bewegung der Übertragungsstange übersetzt werden. Die Übersetzung der Bewegung des Funktionselements mittels des Übersetzungselements kann insbesondere dazu beitragen, dass eine Kraft, die manuell mittels eines Schlüssels zur Überführung des Schließzylinders zwischen dessen Schließposition und dessen Offenposition aufgewendet werden muss, derart gering bleibt, dass der Schließzylinder bequem betätigt werden kann. Auch ist hierdurch das Risiko reduziert, dass der jeweilige Schlüssel sich verbiegt oder schlimmstenfalls abbricht.

Sofern das vorstehend beschriebene Übersetzungselement vorhanden ist, kann es weiterhin besonders vorteilhaft sein, wenn die Übertragungseinheit ein Übertragungselement aufweist, das unmittelbar mit dem Funktionselement zusammenwirkt. Das Übertragungselement ist dazu eingerichtet, im Zuge der Betätigung des Schließzylinders von dem Funktionselement verdrängt und hierdurch translatorisch relativ zu dem Gehäuse bewegt zu werden. Ferner ist das Übertragungselement formschlüssig mit dem Übersetzungselement verbunden, wodurch das Übersetzungselement geführt um seine Schwenkachse verschwenkt werden kann. Insbesondere kann in dem Übertragungselement ein Kanal ausgebildet sein, insbesondere in Form einer Fräsung, in der ein mit dem Übersetzungselement verbundener Stift formschlüssig geführt ist. Die Bewegung des Funktionselements führt bei dieser Ausgestaltung zu der translatorischen Bewegung des Übertragungselements, das infolge der formschlüssigen Verbindung mit dem Übersetzungselement die Schwenkbewegung des letzteren herbeiführt. Gemäß vorstehender Erläuterung ist es hierbei besonders vorteilhaft, wenn die Schwenkbewegung des Übersetzungselements auf eine Übertragungsstange übertragen wird, die sich daraufhin translatorisch relativ zu dem Gehäuse bewegt und hierbei mittelbar oder unmittelbar in der gewünschten Weise das Umkehrelement translatorisch relativ zu dem Gehäuse "mitschleppt".

Die zugrunde liegende Aufgabe wird erfindungsgemäß ferner mittels einer Tür mit den Merkmalen des Anspruchs 12 gelöst. Diese Tür, die insbesondere in Form einer Automatiktür ausgebildet sein kann, umfasst mindestens einen Türflügel sowie eine elektrische Schließeinrichtung. Der Türflügel kann insbesondere als Schwenkflügel, als Schiebeflügel oder als Teil einer Karusselltür ausgebildet sein. In jedem Fall wirkt der Türflügel mit einer Vorrichtung zusammen, die zur Verriegelung des Türflügels relativ zu einem Türrahmen der Tür gemäß der vorstehenden Beschreibung ausgebildet ist. Die Schließeinrichtung umfasst einen elektrischen Antrieb, mittels dessen ein Schließelement der Schließeinrichtung bewegbar ist. Auf diese Weise ist das Schließelement zwischen einem Schließzustand und einem Offenzustand überführbar. Bei Vorliegen des Schließelements in seinem Schließzustand greift das Schließelement mit einem Riegelelement einer Riegeleinheit der Vorrichtung formschlüssig ein, wodurch eine Bewegung des Türflügels relativ zu dem Türrahmen blockiert ist. Mit anderen Worten ist der Türflügel in diesem Zustand verriegelt. Entsprechend liegt das Riegelelement zwecks Eingriffs mit dem Schließelement in einer solchen Stellung vor, dass es von dem Schließelement ergriffen werden kann. Hierbei ist insbesondere vorgesehen, dass das Riegelelement über ein der Schließeinrichtung zugewandtes oberes Ende des Türflügels hinaus vorsteht. Sofern das Schließelement in seinem Offenzustand vorliegt, gibt es das Riegelelement frei, sodass der Türflügel relativ zu dem Türrahmen bewegbar ist.

Die erfindungsgemäße Tür ist mittels einer erfindungsgemäßen Vorrichtung gemäß der vorstehenden Beschreibung besonders einfach ausführbar. Die sich hierdurch ergebenden Vorteile sind vorstehend bereits dargelegt. Insbesondere besteht die Möglichkeit, den Türflügel automatisiert zu verriegeln, sodass eine Bewegung relativ zu dem Türrahmen blockiert ist. Gleichermaßen ist eine automatisierte Entriegelung möglich. Für den Fall, dass ein Defekt vorliegt, der einen Betrieb der Schließeinrichtung unterbindet, kann der Türflügel manuell entriegelt werden, wobei die Riegeleinheiten von ihrer jeweiligen Verriegelstellung in ihre jeweilige Entriegelstellung überführt werden. In der beschriebenen Weise kann dies manuell mittels eines Schlüssels erfolgen, der in den Schließzylinder der Vorrichtung eingeführt und gedreht wird. Die hierdurch in Gang gesetzte Mechanik der Vorrichtung ist vorstehend erläutert. Die Tür ist mithin insoweit vorteilhaft, als sie auch bei einem Defekt der elektrischen Schließeinrichtung im Falle des Falles besonders einfach entriegelt werden kann. Hierzu ist insbesondere kein Zugriff auf die Schließeinrichtung erforderlich, wie dies im Stand der Technik üblicherweise der Fall ist.

Die erfindungsgemäße Tür ist dann von besonderem Vorteil, wenn sie zumindest ein zweites Schließelement, bevorzugt an dem Türrahmen, bereitstellt, das für einen formschlüssigen Eingriff mit einem Riegelelement der zweiten Riegeleinheit der Vorrichtung eingerichtet ist. Das Schließelement kann insbesondere in Form einer Aufnahme ausgebildet sein. Auf diese Weise kann der Türflügel besonders sicher relativ zu dem Türrahmen blockiert werden, da die Riegelelemente beider Riegeleinheiten jeweils formschlüssig mit zugehörigen Schließelementen eingreifen und hierdurch den Türflügel relativ zu dem Türrahmen verriegeln.

Besonders bevorzugt ist des Weiteren eine solche Ausgestaltung, bei der das Schließelement der elektrischen Schließeinrichtung im Zuge seiner Betätigung, die zu einer Verriegelung des Türflügels führen soll, auf den Türflügel zu bewegt wird und hierbei ein Riegelelement einer Riegeleinheit formschlüssig greift. Hierbei kann sich die jeweilige Riegeleinheit, zu der das Riegelelement gehört, insbesondere in einer Empfangsstellung befinden, in der das Riegelelement der Riegeleinheit so weit ausgefahren ist, dass das Schließelement der Schließeinrichtung es bestimmungsgemäß ergreifen kann.

Hierbei ist es weiterhin besonders vorteilhaft, wenn das Riegelelement im Zuge des Eingriffs mit dem Schließelement zumindest ein Stück weit in Richtung auf das Gehäuse der Vorrichtung zu "gedrückt" wird, d.h. ein Stück weit in das Gehäuse einfährt. Gemäß vorstehender Erläuterung bewirkt diese Bewegung des Riegelelements über die Kopplungseinheit eine entsprechende Bewegung des Riegelelements der anderen Riegeleinheit, die in die gleiche Richtung orientiert ist, wie die Bewegung des mit dem Schließelement zusammenwirkenden Riegelelements. Hierdurch kann bewirkt werden, dass das zweite Riegelelement "ausgefahren" wird und hierdurch seinerseits mit einem Schließelement formschlüssig eingreift, während zugleich das erste Riegelelement mit dem elektrisch angetriebenen Schließelement der elektrischen Schließeinrichtung ergriffen wird. Diese Weise kann der Türflügel besonders einfach mittels beider Riegeleinheiten zumindest im Wesentlichen gleichzeitig relativ zu dem Türrahmen festgelegt und hierdurch verriegelt werden.

In einer besonders vorteilhaften Ausgestaltung der Tür ist der Türflügel von einem Schiebetürflügel gebildet, wobei die Tür eine Bodenführung zur Führung des Türflügels umfasst, wobei die Vorrichtung eine Hubvergrößerung aufweist, die mittelbar oder unmittelbar mit einem Riegelelement einer unteren Riegeleinheit zusammenwirkt, sodass das Riegelelement im Zuge einer Überführung der Riegeleinheit von ihrer Verriegelstellung in ihre Entriegelstellung unter Wirkung der Hubvergrößerung in Richtung auf einen Schließzylinder der Vorrichtung zu derart anhebbar ist, dass sich ein unteres Ende der Riegeleinheit bei Vorliegen der Riegeleinheit in ihrer Entriegelstellung auf einem Höhenniveau oberhalb der Bodenführung befindet. Diese Ausgestaltung hat gemäß obiger Erläuterung den Vorteil, dass eine Kollision des Riegelelements der unteren Riegeleinheit mit der Bodenführung im Zuge einer Öffnung des Türflügels unterbleibt, da das Riegelelement gewissermaßen über die Bodenführung hinweg fährt. In der Folge kann der Türflügel vollständig geöffnet und hierbei eine lichte Breite der Tür vollständig freigeben.

### Ausführungsbeispiele

Die Erfindung ist nachstehend anhand eines Ausführungsbeispiels, das in den Figuren dargestellt ist, näher erläutert. Es zeigt:
- Fig. 1:: Eine Prinzipskizze einer erfindungsgemäßen Vorrichtung, wobei sich eine obere Riegeleinheit in einer Empfangsstellung befindet,
- Fig. 2:: Die Prinzipskizze gemäß Figur 1, wobei sich zwei Riegeleinheiten jeweils in ihrer Verriegelstellung befinden,
- Fig. 3:: Die Prinzipskizze gemäß Figur 1, wobei sich beide Riegeleinheiten in ihrer Entriegelstellung befinden,
- Fig. 4:: Ein vertikaler Längsschnitt durch eine erfindungsgemäße Vorrichtung, deren obere Riegeleinheit sich in einer Empfangsstellung befindet,
- Fig. 5:: Die Vorrichtung gemäß Figur 4, wobei sich die obere Riegeleinheit und eine untere Riegeleinheit jeweils in ihrer Verriegelstellung befinden,
- Fig. 6:: Die Vorrichtung gemäß Figur 4, wobei sich beide Riegeleinheiten jeweils in ihrer Entriegelstellung befinden,
- Fig. 7:: Ein vertikaler Längsschnitt durch eine weitere erfindungsgemäße Vorrichtung, deren obere Riegeleinheit sich in einer Empfangsstellung befindet,
- Fig. 8:: Die Vorrichtung gemäß Figur 7, wobei sich die obere Riegeleinheit und die untere Riegeleinheit jeweils in ihrer Verriegelstellung befinden,
- Fig. 9:: Die Vorrichtung gemäß Figur 7, wobei sich beide Riegeleinheiten jeweils in ihrer Entriegelstellung befinden,
- Fig. 10:: Ein Detail eines Türflügels, der mittels einer Bodenführung geführt ist.

Eine erfindungsgemäße Vorrichtung **1** wird zunächst anhand einer idealisierten Prinzipdarstellung gemäß den **Figuren 1 bis 3** erläutert. Zwei mögliche konkrete Ausgestaltungen erfindungsgemäßer Vorrichtungen **1** sind sodann den **Figuren 4 bis 6** sowie den **Figuren 7 bis 9** zu entnehmen.

Die Vorrichtung **1,** die zur Zusammenwirkung mit einem hier nicht dargestellten Türflügels **2** geeignet ist, umfasst ein Gehäuse **3,** innerhalb dessen eine obere Riegeleinheit **4** und eine untere Riegeleinheit **5** gelagert sind. Die Riegeleinheiten **4, 5** umfassen jeweils ein Riegelelement **9, 10,** die translatorisch relativ zu dem Gehäuse **3** bewegbar sind. Die Riegelelemente **9, 10** sind jeweils von langgestreckten Bolzen gebildet, die parallel zueinander orientiert sind. Ferner sind die Riegelelemente **9, 10** gleichartig relativ zu dem Gehäuse **3** bewegbar, insbesondere parallel zueinander, besonders bevorzugt entlang einer gemeinsamen Achse. Die Riegeleinheiten **4, 5** sind mittels einer Kopplungseinheit **6** kinematisch miteinander gekoppelt. Hierzu umfasst die Kopplungseinheit **6** zwei Umkehrelemente **13, 14** sowie ein Koppelelement **12.** Die Umkehrelemente **13, 14** sind den Riegeleinheiten **4, 5** zugeordnet, wobei jeweils ein Umkehrelement **13, 14** mit einer der Riegeleinheiten **4, 5** zusammenwirkt. Zudem sind die Umkehrelemente **13, 14** mittels des Koppelelements **12** miteinander verbunden. Die Umkehrelemente **13, 14** sind in dem gezeigten Beispiel jeweils von Zahnrädern gebildet, die um Drehachsen **31, 32** drehbar gelagert sind. Hierbei ist das Umkehrelement **13,** das der oberen Riegeleinheit **4** zugeordnet ist, an einer Übertragungseinheit **8** gelagert, die in dem gezeigten Beispiel stabförmig ausgebildet ist. Die Übertragungseinheit **8** ist translatorisch relativ zu dem Gehäuse **3** bewegbar und wirkt mit einem Schließzylinder **7** zusammen, der manuell mittels eines nicht dargestellten Schlüssels betätigbar ist. Entsprechend weist der Schließzylinder **7** eine Ausnehmung auf, in die ein entsprechend codierter Schlüssel formschlüssig aufnehmbar ist. Mittels der Betätigung des Schließzylinders **7** wird die Übertragungseinheit **8** in dem gezeigten Beispiel translatorisch relativ zu dem Gehäuse **3** in eine Richtung vertikal abwärts bewegt, wodurch gleichermaßen das an der Übertragungseinrichtung **8** gelagerte Umkehrelement **13** mitgeführt wird. Die Funktionsweise der Vorrichtung **1** ergibt sich hierbei wie folgt:

Zunächst ist der Türflügel **2,** der mit der Vorrichtung **1** ausgestattet ist, nicht verriegelt, d.h. er kann bestimmungsgemäß relativ zu einem Türrahmen bewegt werden. Der entsprechende Zustand der Vorrichtung **1** ist besonders gut anhand von **Figur 1** erkennbar. Die obere Riegeleinheit **4** liegt in einer Empfangsstellung vor, in der ihr Riegelelement **9** ausgefahren ist, sodass ein oberer Endabschnitt des Riegelelements **9** über ein oberes Ende des Gehäuses **3** hinaus vorsteht. Gleichzeitig liegt die untere Riegeleinheit **5** in einer Entriegelstellung vor, in der ihr Riegelelement **10** vollständig in das Gehäuse **3** eingefahren ist. Bei Vorliegen in der Empfangsstellung ist die obere Riegeleinheit **4** dazu geeignet, mit einem Schließelement einer elektrischen Schließeinrichtung zusammenzuwirken, das das Riegelelement **9** ergreift. Ein solches Schließelement ist in dem gezeigten Beispiel nicht dargestellt.

Infolge des Eingriffs des Schließelements mit dem Riegelelement **9** wird letzteres ein Stück weit in das Gehäuse **3** eingefahren bzw. eingedrückt, sodass das Riegelelement **9** weniger weit über das obere Ende des Gehäuses **3** hinaus vorsteht. Dies ist beispielhaft in **Figur 2** dargestellt. Diese abwärts, in Richtung auf den Schließzylinder **7** zu gerichtete Bewegung des Riegelelements **9** wird in dem gezeigten Beispiel unmittelbar mittels des Umkehrelements **13** auf das Koppelelement **12** übertragen. Hierzu kann es insbesondere vorgesehen sein, dass sowohl das Riegelelement **9** als auch das Koppelelement **12** jeweils mit einer Zahnleiste ausgestattet sind, mittels derer die genannten Bauteile mit dem als Zahnrad ausgebildeten Umkehrelement **13** kämmen können. Wie sich anhand der idealisierten Darstellung ergibt, bewirkt dieser Ausgestaltung, dass im Zuge des Einfahrens des Riegelelement **9** das Koppelelement **12** in umgekehrte Richtung aufwärts bewegt wird, d.h. sich in Richtung des oberen Endes des Gehäuses **3** bewegt. Durch die Wirkung des zweiten Umkehrelements **14** wird diese Bewegung des Koppelelements **12** auf die untere Riegeleinheit **5** und insbesondere deren Riegelelement **10** übertragen. Hierbei findet gleichermaßen eine Richtungsumkehr statt, sodass das Riegelelement **10** in eine Richtung abwärts, d.h. von dem Schließzylinder **7** weg, bewegt wird. Das Riegelelement **10** kann hierbei gleichermaßen mit einer Zahnleiste ausgestattet sein, sodass es besonders einfach mit dem als Zahnrad ausgebildeten Umkehrelement **14** kämmen kann. Im Ergebnis wird das Riegelelement **10** der unteren Riegeleinheit **5** ausgefahren, sodass es teilweise über ein unteres Ende des Gehäuses **3** hinaus vorsteht. In dieser Stellung ist das untere Riegelelement **10** dazu eingerichtet, mit einem korrespondierenden Schließelement einzugreifen, das beispielsweise an oder in dem jeweiligen Türrahmen ausgebildet sein kann. Beide Riegeleinheiten **4, 5** liegen nunmehr in ihrer Verriegelstellung vor, in der sie jeweils mit Schließelementen zusammenwirken und hierdurch den Türflügel **2** relativ zu dem Türrahmen festlegen.

Für die Überführung der Riegeleinheiten **4, 5** zurück in ihre vorherigen Stellungen ist in einem bestimmungsgemäßen Betrieb der Vorrichtung **1** vorgesehen, dass das Schließelement der elektrischen Schließeinrichtung angehoben und hierdurch der formschlüssige Eingriff mit dem Riegelelement **9** der oberen Riegeleinheit **4** gelöst wird. Insbesondere durch Wirkung mindestens einer in den Figuren nicht dargestellten Feder kann das Riegelelement **9** der Bewegung des Schließelements nachgeführt und hierdurch die obere Riegeleinheit **4** zurück in ihre Empfangsstellung überführt werden. Aufgrund der Wirkung der Kopplungseinheit **6** bedeutet eine solche Bewegung des Riegelelements **9** eine gleich gerichtete Bewegung des Riegelelements **10** der unteren Riegeleinheit **5,** sodass besagtes Riegelelement **10** wieder in das Gehäuse **3** eingefahren wird. Der Türflügel **2** ist daraufhin wieder entriegelt und kann relativ zu dem Türrahmen bewegt werden.

Für den Fall, dass die Entriegelung des Türflügels **2** nicht möglich ist, insbesondere infolge eines Defekts oder eines Stromausfalls der elektrischen Schließeinrichtung, kann der Türflügel **2** nicht mittels eines Anhebens des Schließelements entriegelt werden. Gleichwohl ist erfindungsgemäß eine manuelle Entriegelung möglich, auch ohne dass sich das Schließelement bewegt. Hierzu wird der Schlüssel in den Schließzylinder **7** eingeführt und der Schließzylinder **7** betätigt. Diese Betätigung hat zur Folge, dass mittels der Übertragungseinheit **8** das Umkehrelement **13,** das der oberen Riegeleinheit **4** zugeordnet ist, translatorisch relativ zu dem Gehäuse **3** bewegt wird. In dem gezeigten Beispiel erfolgt diese Bewegung in eine abwärts gerichtete Richtung, sodass das Umkehrelement **13** in Richtung auf den Schließzylinder **7** zu bewegt wird. Dies ergibt sich besonders gut anhand von **Figur 3****.** Aufgrund der formschlüssigen Verbindung des Umkehrelements **13** sowohl mit der oberen Riegeleinheit **4,** hier insbesondere dem zugehörigen Riegelelement **9,** sowie dem Koppelelement **12,** werden sowohl besagtes Riegelelement **9** als auch besagtes Koppelelement **12** translatorisch relativ zu dem Gehäuse **3** abwärts bewegt. Das Umkehrelement **14,** das der unteren Riegeleinheit **5** zugeordnet ist, bleibt derweil ortsfest relativ zu dem Gehäuse **3** festgelegt und ist nicht durch die Bewegung der Übertragungseinheit **8** beeinflusst. Hierdurch bedingt bewegt sich das Koppelelement **12** relativ zu dem Umkehrelement **14.** Aufgrund der beigeliebenden Mechanik führt dies dazu, dass das Riegelelement **10** der unteren Riegeleinheit **5** in umgekehrte Richtung, d.h. hier aufwärts, bewegt wird. Die Bewegungen der Übertragungseinheit **8** sowie die hierdurch bedingten Bewegungen der anderen Teile sind dabei derart aufeinander abgestimmt, dass sowohl das Riegelelement **9** der oberen Riegeleinheit **4** als auch das Riegelelement **10** der unteren Riegeleinheit **5** vollständig in das Gehäuse **3** eingefahren werden. Hierdurch geraten die Riegelelemente **9, 10** jeweils außer Eingriff mit den jeweilig zugeordneten Schließelement, sodass sich beide Riegeleinheiten **4, 5** in einer Entriegelstellung befinden. Der Türflügel **2** ist daraufhin entriegelt, sodass er sich bestimmungsgemäß relativ zu dem Türrahmen bewegen kann.

Die anhand der Prinzipskizzen gemäß den **Figuren 1 bis 3** veranschaulichten Prinzipien sind auf die eine oder andere Weise auch in den beiden Ausführungsbeispielen gemäß den **Figuren 4 bis 6** **und** **7 bis 9** verwirklicht.

In einem ersten Ausführungsbeispiel, das in den **Figuren 4 bis 6** dargestellt ist, umfasst die Vorrichtung **1,** die hier in einem Türflügel **2** angeordnet ist, eine obere Riegeleinheit **4,** die mit einem Riegelelement **9** ausgestattet ist. Ferner umfasst die Vorrichtung **1** eine untere Riegeleinheit **5,** die mit einem Riegelelement **10** ausgestattet ist. Weiterhin ist eine Kopplungseinheit **6** vorhanden, die zwei Umkehrelemente **13, 14** sowie ein Koppelelement **12** umfasst, wobei letzteres in Form einer langgestreckten Schubstange ausgebildet ist. Die einzelnen Baugruppen der Vorrichtung **1** sind innerhalb des Gehäuses **3** angeordnet. Ungefähr mittig an der Vorrichtung **1** umfasst selbige einen Schließzylinder **7,** der ein Funktionselement **11** umfasst. Der Schließzylinder **7** wirkt mit einer Übertragungseinheit **8** zusammen, mittels der eine Bewegung des Funktionselements **11** auf das Umkehrelement **13** übertragbar ist, das der oberen Riegeleinheit **4** zugeordnet ist. Dies erfolgt in solcher Weise, dass das Umkehrelement **13** infolge der Betätigung des Schließzylinders **7** translatorisch relativ zu dem Gehäuse **3** bewegbar ist. In dem gezeigten Beispiel erfolgt dies im Sinne einer abwärts gerichteten Bewegung des Umkehrelements **13,** das heißt in Richtung auf den Schließzylinder **7** zu.

In dem in **Figur 4** gezeigten Zustand befinden sich die Riegeleinheiten **4, 5** nicht in Eingriff mit korrespondierenden Schließelementen **30, 37.** Der Türflügel **2,** an dem die Vorrichtung **1** angeordnet ist, ist mithin frei relativ zu dem in den Figuren nicht dargestellten Türrahmen bewegbar. Die obere Riegeleinheit **4** befindet sich in einer Empfangsstellung, in der sie dazu geeignet ist, von einem Schließelement **30** einer ebenfalls nicht dargestellten elektrischen Schließeinrichtung **28** formschlüssig ergriffen zu werden. Die untere Riegeleinheit **5** befindet sich in ihrer Entriegelstellung.

Zur Verriegelung des Türflügels **2** wird das Schließelement **30** mittels eines elektrischen Antriebs **29** abgesenkt, wobei das Riegelelement **9** der oberen Riegeleinheit **4** formschlüssig ergriffen wird. Wie in **Figur 5** dargestellt, wird hierdurch das Riegelelement **9** zumindest ein Stück weit in das Gehäuse **3** der Vorrichtung **1** "eingedrückt". Dies hat zur Folge, dass eine Feder **16,** die mit der oberen Riegeleinheit **4** verbunden ist, komprimiert wird. Die Feder **16,** die von einer vorgespannten Druckfeder gebildet ist, stützt sich dabei gegen einen Anschlag **18** ab. Mittels der Feder **16** ist sichergestellt, dass das Riegelelement **10** wieder ausgefahren wird, sollte das Schließelement **30** wieder hochgefahren werden. Infolge der Abwärtsbewegung des Schließelements **30** liegt die obere Riegeleinheit **4** nunmehr in ihrer Verriegelstellung vor.

Das "Eindrücken" des Riegelelements **9** führt gemäß dem vorstehend erläuterten Prinzip zu einer umgekehrten Aufwärtsbewegung des Koppelelements **12,** das durch Wirkung des Umkehrelements **13** angehoben wird. Hierzu wirken sowohl die obere Riegeleinheit **4** als auch das Koppelelement **12** jeweils mit Zahnleisten **20, 22** zusammen, die mit dem Umkehrelement **13** kämmen. Die Aufwärtsbewegung des Koppelelements **12** führt über das Umkehrelement **14,** das der unteren Riegeleinheit **5** zugeordnet ist, entsprechend zu einer Abwärtsbewegung des Riegelelements **10** der unteren Riegeleinheit **5.** Hierbei ist das Umkehrelement **14** mit einer Hubvergrößerung **27** ausgestattet. Dies ist dadurch realisiert, dass das Umkehrelement **14** zwei koaxiale Zahnscheiben umfasst, wobei der Durchmesser einer ersten, in den Figuren nicht sichtbaren Zahnscheibe, die mit einer Zahnleiste **23** des Koppelelements **12** kämmt, kleiner ist als der Durchmesser der zweiten Zahnscheibe, die mit einer Zahnleiste **21** der unteren Riegeleinheit 5 kämmt. Dies führt dazu, dass die Aufwärtsbewegung des Koppelelements **12** in eine betragsmäßig größere Abwärtsbewegung des Riegelelements **10** übersetzt wird. Hierdurch wird das Riegelelement **10** über ein unteres Ende des Türflügels **2** hinaus ausgefahren und greift hierdurch mit einem stationären Schließelement **37** ein, das insbesondere in Form einer in eins Türrahmens des Türflügels **2** ausgebildeten Aufnahme ausgebildet sein kann. Die beiden Riegeleinheiten **4, 5** befinden sich nunmehr jeweils in ihrer Verriegelstellung.

Für eine manuelle Entriegelung des Türflügels **2** kann nunmehr der Schließzylinder **7** verwendet werden. Dieser ist zur Aufnahme eines entsprechend kodierten Schlüssels geeignet, wobei infolge einer Betätigung des Schließzylinders **7** das Funktionselement **11** entlang eines Kreisbogenabschnitts in einem Winkelbereich von ca. 180° geführt wird. Diese Bewegung des Funktionselements **11** führt im Ergebnis dazu, dass das Umkehrelement **13,** das mit der oberen Riegeleinheit **4** zusammenwirkt, translatorisch relativ zu dem Gehäuse **3** abwärts bewegt wird. Für diese Übertragung der Bewegung des Funktionselements **11** auf das Umkehrelement **13** ist eine Übertragungseinheit **8** zuständig, die sowohl mit dem Schließzylinder **7** als auch mit dem Umkehrelement **13** zusammenwirkt. In der konkreten Ausgestaltung umfasst die Übertragungseinheit **8** ein Übertragungselement **26,** ein Übersetzungselement **25,** eine Übertragungsstange **36** und ein Trägerelement **15.** Das Übersetzungselement **25** ist um eine Schwenkachse **24** verschwenkbar an dem Gehäuse **3** gelagert und wirkt formschlüssig mit der Übertragungsstange **36** zusammen. Die Übertragungsstange **36** ist an ihrem dem Schließzylinder **7** abgewandten Ende mit dem Trägerelement **15** verbunden, das das Umkehrelement **13** trägt. Die Übertragungsstange **36** und mithin das Trägerelement **15** sind infolge einer Schwenkbewegung des Übersetzungselements **25** linear relativ zu dem Gehäuse 3 auf und ab bewegbar.

Um die Schwenkbewegung des Funktionselements **11** auf eine Schwenkbewegung des Übersetzungselements **25** zu übertragen, greift das Funktionselement **11** unmittelbar mit dem Übertragungselement **26** ein, das geführt beweglich in dem Gehäuse **3** gelagert ist. Insbesondere weist das Übertragungselement **26** eine Ausfräsung auf, in der ein Führungsstift des Übersetzungselements **25** gelagert ist. Durch Wirkung des Funktionselements **11** wird das Übertragungselement **26** entgegen der Wirkung einer Feder **34** angehoben, d.h. in eine von dem Schließzylinder **7** abgewandte Richtung verdrängt. Sobald das Funktionselement **11** seinen Hochpunkt bei ca. 90° verglichen zu einer Ausgangsposition überschreitet, wird das Übertragungselement **26** durch Wirkung der Feder **34** wieder zurück gedrückt, sodass es sich letztlich in seiner Ausgangsstellung befindet, das Funktionselement **11** jedoch 180° verdreht ist. Dies ergibt sich besonders gut anhand eines Vergleichs der **Figuren 5** **und** **6****.** Infolge der Koppelung des Übertragungselement **26** mit dem Übersetzungselement **25,** wird das Übersetzungselement **25** infolge der Bewegung des Übertragungselements **26** gezwungen um seine Schwenkachse **24** verschwenkt und bewirkt hierbei aufgrund der Koppelung mit der Übertragungsstange **36** und Trägerelement **15** die Abwärtsbewegung des letzteren.

Dies führt in der beschriebenen Weise zu der Abwärtsbewegung des Umkehrelements **13.** Da letzteres formschlüssig über die Zahnleisten **20, 22** mit der oberen Riegeleinheit **4** und dem Koppelelement **12** verbunden ist, werden gleichermaßen das Riegelelement **9** oberen Riegeleinheit **4** und das Koppelelement **12** abwärts bewegt. Ferner ist der Anschlag **18** der Feder **16** an dem Trägerelement **15** angeordnet, sodass sich ein Spannungszustand der Feder **16** im Zuge dieser Bewegung nicht verändert. Die abwärts gerichtete Bewegung des Koppelelements **12** führt gemäß vorstehender Erläuterung zu einer entgegengesetzten Bewegung des Riegelelements **10** der unteren Riegeleinheit **5,** die zudem mittels einer auf Druck vorgespannten Feder **17** unterstützt wird, die sich gegen einen Anschlag **19** abstützt. Hierdurch wird im Ergebnis bewirkt, dass das Riegelelement **10** in das Türblatt **2** eingezogen wird und seinen formschlüssigen Eingriff mit dem Schließelement **37** verliert. In gleicher Weise verliert das Riegelelement **9** seinen formschlüssigen Eingriff mit dem ihm zugeordneten Schließelement **30** im Zuge der Abwärtsbewegung des Umkehrelements **13.** Im Ergebnis liegen die Riegeleinheiten **4, 5** nunmehr jeweils in ihrer Entriegelstellung vor, sodass der Türflügel **2** relativ zu dem Türrahmen bewegbar ist.

In bevorzugter Weise ist eine Spannkraft der Feder **17,** die mit der unteren Riegeleinheit **5** zusammenwirkt, größer als eine Spannkraft der Feder **16,** die mit der oberen Riegeleinheit **4** zusammenwirkt. Insbesondere kann die Spannkraft der Feder **17** doppelt so groß, vorzugsweise dreimal so groß, sein wie die Spannkraft der Feder **16.** Hierdurch wird in beschriebener Weise die Betätigung des Schließzylinders **7** vereinfacht.

In einem weiteren Ausführungsbeispiel einer erfindungsgemäßen Vorrichtung **1,** die sich aus den **Figuren 7 bis 9** ergibt, umfasst die obere Riegeleinheit **4** ein Riegelelement **9** sowie ein separates Schaltelement **33.** Die elektrische Schließeinrichtung **28,** die einen elektrischen Antrieb **29** umfasst, umfasst weiterhin ein Schließelement **30,** das mittels des Antriebs **29** in Richtung auf das Riegelelement **9** zu absenkbar ist. Hierdurch wird erreicht, dass das Riegelelement **9** formschlüssig von dem Schließelement **30** ergriffen wird, wobei das Riegelelement **9** als solches jedoch nicht in Richtung auf den Schließzylinder **7** der Vorrichtung **1** zu bewegt wird. Gleichwohl wird infolge der Bewegung des Schließelements **30** das Schaltelement **33** betätigt, das in Richtung auf den Schließzylinder **7** zu "eingedrückt" wird. Das Schaltelement **33** wirkt mit einer Zahnleiste **20** zusammen, die mit dem Umkehrelement **13,** das der oberen Riegeleinheit **4** zugeordnet ist, kämmt. In beschriebener Weise kämmt das Umkehrelement **13** des Weiteren über eine Zahnleiste **22** mit dem Koppelelement **12** der Kopplungseinheit **6,** sodass die abwärts gerichtete Bewegung des Schaltelements **33** eine korrespondierende aufwärts gerichtete Bewegung des Koppelelements **12** bewirkt. Das Koppelelement **12** ist hier von einem Zugseil gebildet. Diese Bewegung wird wiederum in beschriebener Weise über das weitere Umkehrelement **14** auf die untere Riegeleinheit **5** übertragen, sodass dessen Riegelelement **10** ausgefahren wird. Auch bei dieser Ausführungsform wird diese Bewegung durch ein Hubvergrößerung **27** verstärkt, wobei hierzu ein bewegliches Zahnrad **35,** eine feststehende Zahnleiste **38** sowie eine bewegliche Zahnleiste **39** zum Einsatz kommen. Dies ergibt sich besonders gut anhand einer Gegenüberstellung der **Figuren 7** **und** **8****.** Somit kämmt das bewegliche Zahnrad **35** an der feststehenden Zahnleiste **38,** die relativ zu dem Gehäuse **3** fixiert ist. Die Bewegung des Zahnrads **35** wirkt sich hier unmittelbar auf das Riegelelement **10** der unteren Riegeleinheit **5** aus, das das Zahnrad **35** über die bewegliche Zahnleiste **39** mit dem Riegelelement **10** kinematisch gekoppelt ist. Das bewegliche Zahnrad **35** ist an einem Trägerelement **40** angeordnet, das sich entsprechend der translatorischen Bewegung des beweglichen Zahnrads **35** entlang der feststehenden Zahnleiste **38** bewegt. Die Zahnleiste **21** der unteren Riegeleinheit **5** ist an diesem Trägerelement **40** ausgebildet, wobei die Zahnleiste **21** analog zu vorstehender Beschreibung über das Umkehrelement **14** mit der Zahnleiste **23** der Koppeleinheit **6** kämmt. Das Zusammenwirken des Umkehrelements **14** mit der Zahnleiste **21** sowie des beweglichen Zahnrads **35** mit der beweglichen Zahnleiste **39** führt wunschgemäß zu der Hubvergrößerung, die hier eine Übersetzung von 1:2 vornimmt.

Mittels Versenkens des Schaltelements **33** infolge des Absenkens des Schließelement **30** werden sowohl die obere Riegeleinheit **4** als auch die untere Riegeleinheit **5** jeweils in ihre Verriegelstellung überführt, wobei das Riegelelement **9** der oberen Riegeleinheit **4** mit dem Schließelement **30** und das Riegelelement **10** der unteren Riegeleinheit **5** mit dem weiteren Schließelement **37** formschlüssig eingreifen. Dies ergibt sich besonders gut anhand von **Figur 8****.**

Um nunmehr eine manuelle Entriegelung des Türflügels **2** zu bewirken, die insbesondere im Falle eines Defekts der Schließeinrichtung **28** oder beispielsweise eines Stromausfalls vonnöten sein kann, wird der Schließzylinder **7** betätigt. Dies führt dazu, dass eine Bewegung eines in den **Figuren 7 bis 9** nicht dargestellten Funktionselements **11** derart auf das Umkehrelement **13** übertragen wird, das mit der oberen Riegeleinheit **4** zusammenwirkt, dass das Umkehrelement **13** in Richtung auf den Schließzylinder **7** zu bewegt wird. Diese Übertragung der Bewegung des Funktionselements **11** auf das Umkehrelement **13** erfolgt mittels der Übertragungseinheit **8,** die hier von einer langgestreckte Übertragungsstange **36** gebildet ist. Die Übertragungsstange **36** ist mit einem Trägerelement **15** gekoppelt, das hier als Teil der oberen Riegeleinheit **4** ausgebildet ist. Das Umkehrelement **13** ist auf diesen Trägerelement **15** montiert, sodass eine translatorische Bewegung der Übertragungsstange **36** zu einer entsprechenden Bewegung des Trägerelements **15** und mithin des Umkehrelements **13** führt. Im Ergebnis wird das Umkehrelement **13** in Richtung auf den Schließzylinder **7** zu bewegt, wobei gleichermaßen das auf dem Trägerelement **15** angeordnete Riegelelement **9** der oberen Riegeleinheit **4** "eingezogen" wird. Hierdurch verliert das Riegelelement **9** seinen Eingriff mit dem Schließelement **30,** sodass die obere Riegeleinheit **4** fortan in ihrer Entriegelstellung vorliegt. Die Betätigung des Schließzylinders **7** und die dadurch bedingte Bewegung des Funktionselements **11** sind dementsprechend mittels der Übertragungseinheit **8** mittelbar derart auf die Riegeleinheiten **4, 5** übertragen worden, dass diese von ihren Verriegelstellungen in ihre Entriegelstellungen überführt werden.

Infolge der Bewegung der oberen Riegeleinheit **4** in Richtung des Schließzylinders **7** (abwärts) wird in der beschriebenen Weise das Koppelelement **12** ebenfalls abwärts bewegt. Da das Koppelelement **12** hier als Seil ausgebildet und als solches biegeschlaff ist, wird die Bewegung der oberen Zahnleiste **21** des Koppelelements **12** nicht auf die untere Zahnleiste **22** übertragen. Stattdessen legt sich das Koppelelement **12** in Falten und gibt hierdurch der unteren Zahnleiste **22** einen Bewegungsspielraum für eine Bewegung nach unten, das heißt in eine Richtung von dem Schließzylinder **7** weg. Dieser Bewegungsspielraum, der vor der Betätigung des Schließzylinders **7** nicht bestand, ermöglicht es nunmehr der Feder **17,** die mit einer Druckkraft gespannt ist, die Zahnleiste der Hubvergrößerung **27** sowie entsprechend die Zahnleiste **21** der unteren Riegeleinheit **4** in Richtung auf den Schließzylinder **7** zu anzuheben, da die aufgrund der durch das Umkehrelement **14** bedingte Umkehrung dieser Aufwärtsbewegung hin zu einer Abwärtsbewegung der Zahnleiste **23** der Koppeleinheit **6** aufgrund des Bewegungsspielraums nunmehr möglich ist. Hierdurch verliert das Riegelelement **10** den Eingriff mit dem zugeordneten Schließelement **37,** sodass auch die untere Riegeleinheit **5** nunmehr in ihrer Entriegelstellung vorliegt. Der Türflügel **2** kann nunmehr bestimmungsgemäß relativ zu dem Türrahmen bewegt werden, obwohl das Schließelement **30** der elektrischen Schließeinrichtung **28** sich unverändert in einer abgesenkten Position befindet, in der es typischerweise formschlüssig mit dem Riegelelement **9** der oberen Riegeleinheit **4** eingreift.

In einem Ausführungsbeispiel, bei dem die Tür von einer Schiebetür gebildet ist, wird der Türflügel **2** zwecks Öffnung der Tür relativ zu dem Türrahmen verschoben. Um die Bewegung des Türflügels zu führen, verfügt die Tür über eine Bodenführung **41,** die sich anhand von **Figur 10** ergibt. Die Bodenführung ist an einem unteren Ende der Tür unmittelbar an einem Türrahmen der Tür angeordnet. Sie steht ein Stück weit über einen Boden hinaus vor, wodurch grundsätzlich ein Kollisionsrisiko mit dem Riegelelement **10** der unteren Riegeleinheit **5** der Vorrichtung **1** besteht, die mit dem Türflügel **2** zusammenwirkt. In dem gezeigten Beispiel verfügt die Vorrichtung über eine Hubvergrößerung **27,** die die technische Wirkung hat, dass ein Hub des Riegelelements **10** im Zuge der Überführung der unteren Riegeleinheit **4** von ihrer Verriegelstellung in ihre Entriegelstellung vergleichsweise groß ausfällt. Beispielsweise kann die Hubvergrößerung **27** eine Übersetzung von 1:3 aufweisen, sodass eine Bewegung des Riegelelements **9** der oberen Riegeleinheit **4** betragsmäßig bei Übertragung auf das Riegelelement **10** der unteren Riegeleinheit **5** verdreifacht wird. Die Wirkung der Hubvergrößerung **27** führt dazu, dass das Riegelelement **10** so weit in Richtung es in **Figur 10** nicht gezeigten Schließzylinders **7** der Vorrichtung 1 angehoben wird, dass ein unteres Ende **42** der Riegeleinheit **10** sich bei Vorliegen der Riegeleinheit **4** in ihrer Entriegelstellung oberhalb der Bodenführung **41** befindet, das heißt auf einem Höhenniveau oberhalb der Bodenführung **41.** Dieser Zustand ist in **Figur 10** veranschaulicht.

Mithin ist eine Kollision zwischen dem Riegelelement **10** und der Bodenführung **41** vermieden, wodurch es möglich ist, den Türflügel **2** vollständig zu öffnen und hierdurch eine lichte Breite der Tür vollständig freizugeben. Würde das Riegelelement **10** nur weniger weit angehoben werden können und daraufhin mit der Bodenführung **41** kollidieren, könnte der Türflügel **2** hingegen nicht vollständig geöffnet werden, sodass die lichte Breite der Tür effektiv geringer ausfallen würde. Dies ist insbesondere in Fällen nachteilig, in denen aufgrund geltender Vorschriften eine bestimmte lichte Breite einer geöffneten Tür vorhanden sein muss.

### Bezugszeichenliste

- 1: Vorrichtung
- 2: Tür
- 3: Gehäuse
- 4: Riegeleinheit
- 5: Riegeleinheit
- 6: Kopplungseinheit
- 7: Schließzylinder
- 8: Übertragungseinheit
- 9: Riegelelement
- 10: Riegelelement
- 11: Funktionselement
- 12: Koppelelement
- 13: Umkehrelement
- 14: Umkehrelement
- 15: Trägerelement
- 16: Feder
- 17: Feder
- 18: Anschlag
- 19: Anschlag
- 20: Zahnleiste
- 21: Zahnleiste
- 22: Zahnleiste
- 23: Zahnleiste
- 24: Schwenkachse
- 25: Übersetzungselement
- 26: Übertragungselement
- 27: Hubvergrößerung
- 28: Schließeinrichtung
- 29: Antrieb
- 30: Schließelement
- 31: Drehachse
- 32: Drehachse
- 33: Schaltelement
- 34: Feder
- 35: Zahnrad
- 36: Übertragungsstange
- 37: Schließelement
- 38: Zahnleiste
- 39: Zahnleiste
- 40: Trägerelement
- 41: Bodenführung
- 42: Ende

## Patentansprüche

1. Vorrichtung (1) zur Verriegelung eines Türflügels (2) relativ zu einem Türrahmen, umfassend
- ein Gehäuse (3),
- eine obere Riegeleinheit (4) zur Verriegelung des Türflügels (2) an deren oberem Ende,
- eine untere Riegeleinheit (5) zur Verriegelung des Türflügels (2) an deren unterem Ende,
- eine Kopplungseinheit (6) zur kinematischen Koppelung der beiden Riegeleinheiten (4, 5),
- einen Schließzylinder (7) sowie
- eine Übertragungseinheit (8),
wobei die Riegeleinheiten (4, 5) jeweils ein Riegelelement (9, 10) umfassen,
wobei die Riegeleinheiten (4, 5) mittels der Kopplungseinheit (6) derart miteinander gekoppelt sind, dass die Überführung einer der Riegeleinheiten (4, 5) von einer Verriegelstellung, in der die jeweilige Riegeleinheit (4, 5) dazu eingerichtet ist, mit einem korrespondierenden Schließelement (30) zusammenzuwirken und hierdurch den Türflügel (2) relativ zu dem Türrahmen zu verriegeln, in eine Entriegelstellung eine gleichartige Überführung der anderen Riegeleinheit (4, 5) bewirkt,
wobei der Schließzylinder (7) zur Zusammenwirkung mit einem auf den Schließzylinder (7) codierten Schlüssel geeignet ist, mittels dessen der Schließzylinder (7) manuell betätigbar und hierdurch ein Funktionselement (11) des Schließzylinders (7) zwischen einer Schließposition und einer Offenposition bewegbar sind,
wobei die Bewegung des Funktionselements (11) mittels der Übertragungseinheit (8) mittelbar oder unmittelbar auf mindestens eine der Riegeleinheiten (4, 5) übertragbar ist, sodass mittels Betätigung des Schließzylinders (7) mindestens eine der Riegeleinheiten (4, 5) von deren jeweiliger Verriegelstellung in deren jeweilige Entriegelstellung überführbar ist,
**dadurch gekennzeichnet, dass**
die Kopplungseinheit (6) zwei Umkehrelemente (13, 14) sowie ein die beiden Umkehrelemente (13, 14) miteinander koppelndes Koppelelement (12) umfasst,
wobei jeweils eines der Umkehrelemente (13, 14) mit einer der Riegeleinheiten (4, 5) zusammenwirkt,
wobei die Kopplungseinheit (6) dazu eingerichtet ist, eine Bewegung einer der Riegeleinheiten (4, 5) mittels des der jeweiligen Riegeleinheit (4, 5) zugeordneten Umkehrelements (13, 14) auf das Koppelelement (12) und die hierdurch bedingte Bewegung des Koppelelements (12) mittels des anderen Umkehrelements (13, 14) auf die ihr zugeordnete Riegeleinheit (4, 5) zu übertragen,
wobei mittels der Übertragungseinheit (8) die Bewegung des Funktionselements (11) derart auf mindestens eines der Umkehrelemente (13) übertragbar ist, dass das Umkehrelement (13) infolge einer Betätigung des Schließzylinders (7) translatorisch relativ zu dem Gehäuse (3) bewegbar ist.

2. Vorrichtung (1) nach Anspruch 1, **dadurch gekennzeichnet, dass** mindestens eine der Riegeleinheiten (4, 5) mit einer Feder (16, 17) zusammenwirkt, die an einer ihrer Seiten gegen die jeweilige Riegeleinheit (4, 5) und an ihrer anderen Seite gegen einen Anschlag (18, 19) verspannt ist, wobei vorzugsweise die Feder (16, 17) die Riegeleinheit (4, 5) in Richtung ihrer Verriegelstellung vorspannt.

3. Vorrichtung (1) nach Anspruch 2, **dadurch gekennzeichnet, dass** der Anschlag (18, 19) dem Umkehrelement (13) zugeordnet ist, das translatorisch relativ zu dem Gehäuse (3) bewegbar ist.

4. Vorrichtung (1) nach Anspruch 2 oder 3, **dadurch gekennzeichnet, dass** beide Riegeleinheiten (4, 5) jeweils mit einer Feder (16, 17) zusammenwirken, wobei vorzugsweise eine Spannkraft, mit der eine der Federn (17) vorgespannt ist, eine Spannkraft, mit der die andere Feder (16) vorgespannt ist, um mindestens 50 %, vorzugsweise mindestens 75 %, weiter vorzugsweise mindestens 100 %, übersteigt.

5. Vorrichtung (1) nach den Ansprüchen 3 und 4, **dadurch gekennzeichnet, dass** der Anschlag (18) der Feder (16), die mit der geringeren Spannkraft vorgespannt ist, dem Umkehrelement (13) zugeordnet ist, das translatorisch relativ zu dem Gehäuse (3) bewegbar ist.

6. Vorrichtung (1) nach einem der vorhergehenden Ansprüche, **dadurch gekennzeichnet, dass** mindestens eines der Umkehrelemente (13, 14), vorzugsweise beide Umkehrelemente (13, 14), von einem Zahnrad gebildet ist, wobei vorzugsweise sowohl das Koppelelement (12) als auch die mit dem jeweiligen Umkehrelement (13, 14) zusammenwirkende Riegeleinheit (4, 5) jeweils eine mit dem Umkehrelement (13, 14) kämmende Zahnleiste (20, 21, 22, 23) umfassen.

7. Vorrichtung (1) nach einem der vorhergehenden Ansprüche, **gekennzeichnet durch** eine Hubvergrößerung (27), mittels der ein Hub des Koppelelements (12) betragsmäßig vergrößert auf mindestens eine der Riegeleinheiten (4, 5) übertragbar ist, wobei vorzugsweise die Hubvergrößerung (27) der unteren Riegeleinheit (5) zugeordnet ist.

8. Vorrichtung (1) nach den Ansprüchen 6 und 7, **dadurch gekennzeichnet, dass** die Hubvergrößerung (27) an einem von einem Zahnrad gebildeten Umkehrelement (14) ausgebildet ist, wobei das Umkehrelement (14) zwei koaxiale Zahnscheiben verschiedener Durchmesser aufweist.

9. Vorrichtung (1) nach den Ansprüchen 6 und 7, **dadurch gekennzeichnet, dass** die Hubvergrößerung (27) ein entlang einer festen Zahnleiste (38) bewegliches Zahnrad (35) umfasst, das mit einer beweglichen Zahnleiste (39) kämmt, wobei das bewegliche Zahnrad (35) an einem Trägerelement (40) angeordnet ist, an dem eine weitere Zahnleiste (21) angeordnet ist, die mit dem von dem Zahnrad gebildeten Umkehrelement (14) kämmt.

10. Vorrichtung (1) nach einem der vorhergehenden Ansprüche, **dadurch gekennzeichnet, dass** die Übertragungseinheit (8) ein um eine Schwenkachse (24) schwenkbares Übersetzungselement (25) umfasst, das mittelbar oder unmittelbar mittels des Funktionselements (11) zwischen einer ersten Schwenkstellung und einer zweiten Schwenkstellung überführbar ist, wobei mittels des Übersetzungselements (25) eine rotatorische Bewegung des Funktionselements (11) in die translatorische Bewegung übersetzbar ist, die auf das Umkehrelement (13) übertragbar ist.

11. Vorrichtung (1) nach Anspruch 10, **dadurch gekennzeichnet, dass** die Übertragungseinheit (8) ein Übertragungselement (26) umfasst, das derart mit dem Funktionselement (11) zusammenwirkt, dass es im Zuge einer Betätigung des Schließzylinders (7) von dem Funktionselement (11) verdrängt und hierdurch translatorisch relativ zu dem Gehäuse (3) bewegt wird, wobei das Übertragungselement (26) formschlüssig mit dem Übersetzungselement (25) verbunden und dazu eingerichtet ist, im Zuge seiner Bewegung das Übersetzungselement (25) um die Schwenkachse (24) zu verschwenken.

12. Tür, insbesondere in Form einer Automatiktür, umfassend
- mindestens einen Türflügel (2),
- einen Türrahmen sowie
- eine elektrische Schließeinrichtung (28),
wobei der Türflügel (2) mit einer Vorrichtung (1) nach einem der vorhergehenden Ansprüche ausgestattet ist,
wobei die Schließeinrichtung (28) einen elektrischen Antrieb (29) zum Antrieb eines Schließelements (30) aufweist, das zwischen einem Schließzustand und einem Offenzustand überführbar ist,
wobei das Schließelement (30) bei Vorliegen in seinem Schließzustand mit einem Riegelelement (9) einer Riegeleinheit (4) der Vorrichtung (1) formschlüssig eingreift und hierdurch eine Bewegung des Türflügels (2) relativ zu dem Türrahmen blockiert,
wobei das Schließelement (30) bei Vorliegen in seinem Offenzustand das Riegelelement (9) freigibt.

13. Tür nach Anspruch 12, **dadurch gekennzeichnet, dass** der Türflügel (2) von einem Schiebetürflügel gebildet ist, wobei die Tür eine Bodenführung (41) zur Führung des Türflügels (2) umfasst, wobei die Vorrichtung (1) eine Hubvergrößerung (27) aufweist, die mittelbar oder unmittelbar mit einem Riegelelement (10) einer unteren Riegeleinheit (5) zusammenwirkt, sodass das Riegelelement (10) im Zuge einer Überführung der Riegeleinheit (5) von ihrer Verriegelstellung in ihre Entriegelstellung unter Wirkung der Hubvergrößerung (27) in Richtung auf einen Schließzylinder (7) der Vorrichtung (1) zu derart anhebbar ist, dass sich ein unteres Ende (42) der Riegeleinheit (10) bei Vorliegen der Riegeleinheit (5) in ihrer Entriegelstellung auf einem Höhenniveau oberhalb der Bodenführung (41) befindet.

## Claims

1. Device (1) for locking a door leaf (2) relative to a door frame, comprising
- a housing (3),
- an upper locking unit (4) for locking the door leaf (2) at its upper end,
- a lower locking unit (5) for locking the door leaf (2) at its lower end,
- a coupling unit (6) for kinematically coupling the two locking units (4, 5),
- a locking cylinder (7), and
- a transmission unit (8),
wherein the locking units (4, 5) each comprise a locking element (9, 10),
wherein the locking units (4, 5) are coupled to each other by means of the coupling unit (6) in such a way that the transfer of one of the locking units (4, 5) from a locked position, in which the respective locking unit (4, 5) is equipped to interact with a corresponding locking element (30) and to thereby lock the door leaf (2) relative to the door frame, into an unlocked position causes an identical transfer of the other locking unit (4, 5),
wherein the locking cylinder (7) is suitable for interaction with a key encoded on the locking cylinder (7), by means of which key the locking cylinder (7) can by manually actuated and a functional element (11) of the locking cylinder (7) can thereby be moved between a locked position and an open position,
wherein the movement of the functional element (11) by means of the transmission unit (8) can be directly or indirectly transmitted to at least one of the locking units (4, 5), so that by means of the actuation of the locking cylinder (7), at least one of the locking units (4, 5) can be transferred from its respective locked position into its respective unlocked position,
**characterized in that**
the coupling unit (6) comprises two reversing elements (13, 14) and also a coupling element (12) coupling the two reversing elements (13, 14) to one another,
wherein one of the reversing elements (13, 14) respectively interacts with one of the locking units (4, 5),
wherein the coupling unit (6) is equipped to transmit a movement of one of the locking units (4, 5), by means of the reversing element (13, 14) assigned to the respective locking unit (4, 5), to the coupling element (12), and the movement of the coupling element (12) caused thereby is transmitted by means of the other reversing element (13, 14) to the locking unit (4, 5) assigned to it,
wherein the movement of the functional element (11) can be transmitted by means of the transmission unit (8) to at least one of the reversing elements (13) in such a way that the reversing element (13) can be moved translationally relative to the housing (3) as a result of an actuation of the locking cylinder (7).

2. Device (1) according to claim 1, **characterized in that** at least one of the locking units (4, 5) interacts with a spring (16, 17), which is tensioned on one of its sides toward the respective locking unit (4, 5) and on its other side toward a stop (18, 19), wherein the spring (16, 17) preferably tensions the locking unit (4, 5) in the direction of its locked position.

3. Device (1) according to claim 2, **characterized in that** the stop (18, 19) is assigned to the reversing element (13) which can be moved translationally relative to the housing (3).

4. Device (1) according to claim 2 or 3, **characterized in that** both locking units (4, 5) respectively interact with a spring (16, 17), wherein a tensioning force, with which one of the springs (17) is tensioned, preferably exceeds a tensioning force, with which the other spring (16) is tensioned, by at least 50 %, preferably at least 75 %, more preferably at least 100 %.

5. Device (1) according to claims 3 and 4, **characterized in that** the stop (18) of the spring (16), which is tensioned at the lower tensioning force, is assigned to the reversing element (13), which can be moved translationally relative to the housing (3).

6. Device (1) according to one of the preceding claims, **characterized in that** at least one of the reversing elements (13, 14), preferably both reversing elements (13, 14), is formed by a gear, wherein preferably both the coupling element (12) and also the locking element (4, 5) interacting with the respective reversing element (13, 14) respectively comprise a toothed rack (20, 21, 22, 23) which meshes with the reversing element (13, 14).

7. Device (1) according to one of the preceding claims, **characterized by** a travel magnification (27), by means of which a travel of the coupling element (12) can be transmitted, increased in magnitude, to at least one of the locking units (4, 5), wherein the travel magnification (27) is preferably assigned to the lower locking unit (5).

8. Device (1) according to claims 6 and 7, **characterized in that** the travel magnification (27) is designed on a reversing element (14) formed by a gear, wherein the reversing element (14) has two coaxial toothed discs of different diameters.

9. Device (1) according to claims 6 and 7, **characterized in that** the travel magnification (27) comprises a gear (35), which is movable along a fixed toothed rack (38) and meshes with a movable toothed rack (39), wherein the movable gear (35) is arranged on a support element (40), on which a further toothed rack (21) is arranged, which further toothed rack meshes with the reversing element (14) formed by the gear.

10. Device (1) according to one of the preceding claims, **characterized in that** the transmission unit (8) comprises a translation element (25), which is pivotable about a pivot axis (24) and can be transferred, directly or indirectly by means of the functional element (11), between a first pivot position and a second pivot position, wherein a rotational movement of the functional element (11) can be transformed, by means of the translation element (25), into the translational movement, which can be transmitted to the reversing element (13).

11. Device (1) according to claim 10, **characterized in that** the transmission unit (8) comprises a transmission element (26), which interacts with the functional element (11) in such a way that it is displaced by the functional element (11), over the course of an actuation of the locking cylinder (7), and is thereby moved translationally relative to the housing (3), wherein the transmission element (26) is positively connected to the translation element (25) and, over the course of its movement, is equipped to pivot the translation element (25) about the pivot axis (24).

12. Door, in particular in the form of an automatic door, comprising
- at least one door leaf (2),
- a door frame, and
- an electric locking device (28),
wherein the door leaf (2) is equipped with a device (1) according to one of the preceding claims,
wherein the locking device (28) has an electric drive (29) for driving a locking element (30), which can be transferred between a locked state and an open state,
wherein the locking element (30), in the case of its locked state, positively engages with a locking element (9) of a locking unit (4) of the device (1) and thereby blocks a movement of the door leaf (2) relative to the door frame,
wherein the locking element (30), in the case of its open state, releases the locking element (9).

13. Door according to claim 12, **characterized in that** the door leaf (2) is formed by a sliding door leaf, wherein the door comprises a bottom guide (41) for guiding the door leaf (2), wherein the device (1) has a travel magnification (27), which interacts directly or indirectly with a locking element (10) of a lower locking unit (5) such that the locking element (10), over the course of a transfer of the locking unit (5) from its locked position into its unlocked position, can be lifted in the direction of a locking cylinder (7) of the device (1) to such an extent that, in the case that the locking unit (5) is located in its unlocked position, a lower end (42) of the locking unit (10) is located at a height above the bottom guide (41), due to the effect of the travel magnification (27).

## Revendications

1. Dispositif (1), destiné à verrouiller un vantail de porte (2) par rapport à un chambranle, comprenant
- un boîtier (3),
- une unité de verrouillage (4) supérieure, destinée à verrouiller le vantail de porte (2) sur l'extrémité supérieure de celui-ci,
- une unité de verrouillage (5) inférieure, destinée à verrouiller le vantail de porte (2) sur l'extrémité inférieure de celui-ci,
- une unité d'accouplement (6), destinée à l'accouplement cinématique des deux unités de verrouillage (4, 5),
- un barillet (7), ainsi
- qu'une unité de transmission (8),
les unités de verrouillage (4, 5) comprenant chacune un élément de verrouillage (9, 10),
les unités de verrouillage (4, 5) étant accouplées les unes avec les autres au moyen de l'unité d'accouplement (6) de telle sorte que le transfert de l'une des unités de verrouillage (4, 5) d'une position de verrouillage, dans laquelle l'unité de verrouillage (4, 5) respective est configurée pour interagir avec un élément de fermeture (30) correspondant et de ce fait pour verrouiller le vantail de porte (2) par rapport au chambranle dans une position de déverrouillage provoque un transfert de même type de l'autre unité de verrouillage (4, 5),
le barillet (7) étant adapté à interagir avec une clé codée en fonction du barillet (7), au moyen de laquelle le barillet (7) est manuellement actionnable et de ce fait, un élément fonctionnel (11) du barillet (7) étant déplaçable entre une position fermée et une position ouverte,
au moyen de l'unité de transmission (8), le déplacement de l'élément fonctionnel (11) étant transmissible indirectement ou directement sur au moins l'une des unités de verrouillage (4, 5), de telle sorte qu'au moyen d'un actionnement du barillet (7), au moins l'une des unités de verrouillage (4, 5) soit transférable de sa position de verrouillage respective dans sa position de déverrouillage respective,
**caractérisé en ce que**
l'unité d'accouplement (6) comprend deux éléments inverseurs (13, 14), ainsi qu'un élément de couplage (12), accouplant l'un avec l'autre les deux éléments inverseurs (13, 14) ,
chaque fois l'un des éléments inverseurs (13, 14) interagissant avec l'une des unités de verrouillage (4, 5),
au moyen de l'élément inverseur (13, 14) associé à l'unité de verrouillage (4, 5) respective, l'unité d'accouplement (6) étant configurée pour transmettre un déplacement de l'une des unités de verrouillage (4, 5) sur l'élément de couplage (12) et au moyen de l'autre élément inverseur (13, 14), pour transmettre le déplacement de l'élément de couplage (12) qui en résulte sur l'unité de verrouillage (4, 5) qui lui est associée,
au moyen de l'unité de transmission (8), le déplacement de l'élément fonctionnel (11) étant transmissible sur au moins l'un des éléments inverseurs (13) de telle sorte, que suite à un actionnement du barillet (7), l'élément inverseur (13) soit déplaçable en translation par rapport au boîtier (3) .

2. Dispositif (1) selon la revendication 1, **caractérisé en ce qu'**au moins l'une des unités de verrouillage (4, 5) interagit avec un ressort (16, 17) qui sur l'un de ses côtés est contraint contre l'unité de verrouillage (4, 5) respective et sur son autre côté, est contraint contre une butée (18, 19), de préférence, le ressort (16, 17) précontraignant l'unité de verrouillage (4, 5) dans la direction de sa position de verrouillage.

3. Dispositif (1) selon la revendication 2, **caractérisé en ce que** la butée (18, 19) est associée à l'élément inverseur (13) qui est déplaçable en translation par rapport au boîtier (3).

4. Dispositif (1) selon la revendication 2 ou 3, **caractérisé en ce que** les deux unités de verrouillage (4, 5) interagissent chacune avec un ressort (16, 17), de préférence une force de contrainte avec laquelle l'un des ressorts (17) est précontraint dépassant d'au moins 50 %, de préférence d'au moins 75 %, de manière plus préférentielle, d'au moins 100 % une force de contrainte avec laquelle l'autre ressort (16) est précontraint.

5. Dispositif (1) selon les revendications 3 et 4, **caractérisé en ce que** la butée (18) du ressort (16), qui est précontraint avec la force de contrainte la plus faible est associée à l'élément inverseur (13) qui est déplaçable en translation par rapport au boîtier (3).

6. Dispositif (1) selon l'une quelconque des revendications précédentes, **caractérisé en ce qu'**au moins l'un des éléments inverseurs (13, 14), de préférence les deux éléments inverseurs (13, 14), sont constitués d'une roue dentée, de préférence aussi bien l'élément de couplage (12) qu'également l'unité de verrouillage (4, 5) qui interagit avec l'élément inverseur (13, 14) respectif comprenant chacun une lame dentée (20, 21, 22, 23) s'engrenant respectivement avec l'élément inverseur (13, 14)

7. Dispositif (1) selon l'une quelconque des revendications précédentes, **caractérisé par** un accroisseur de course (27), au moyen duquel une course de l'élément de couplage (12) est transmissible de manière accrue en valeur sur au moins l'une des unités d'accouplement (4, 5), de préférence, l'accroisseur de course (27) étant associé à l'unité de verrouillage (5) inférieure.

8. Dispositif (1) selon les revendications 6 et 7, **caractérisé en ce que** l'accroisseur de course (27) est conçu sur un élément inverseur (14) constitué par une roue dentée, l'élément inverseur (14) comportant deux disque dentés coaxiaux de différents diamètres.

9. Dispositif (1) selon les revendications 6 et 7, **caractérisé en ce que** l'accroisseur de course (27) comprend une roue dentée (35) déplaçable le long d'une lame dentée fixe (38), qui s'engrène avec une lame dentée (39) déplaçable, la roue dentée (35) déplaçable étant placée sur un élément de support (40), sur lequel est placée une lame dentée (21) supplémentaire, qui s'engrène avec l'élément inverseur (14) constitué par la roue dentée.

10. Dispositif (1) selon l'une quelconque des revendications précédentes, **caractérisé en ce que** l'unité de transmission (8) comprend un élément convertisseur (25) susceptible de pivoter autour d'un axe de pivotement (24), qui est transférable indirectement ou directement au moyen de l'élément fonctionnel (11) entre une première position pivotée et une deuxième position pivotée, au moyen de l'élément convertisseur (25), un déplacement en rotation de l'élément fonctionnel (11) pouvant être converti dans le déplacement en translation, qui est transmissible sur l'élément inverseur (13).

11. Dispositif (1) selon la revendication 10, **caractérisé en ce que** l'unité de transmission (8) comprend un élément de transmission (26) qui interagit avec l'élément fonctionnel (11), de telle sorte qu'au fur et à mesure d'un actionnement du barillet (7), il soit refoulé par l'élément fonctionnel (11) et soit de ce fait déplacé en translation par rapport au boîtier (3), l'élément de transmission (26) étant assemblé par complémentarité de forme avec l'élément convertisseur (25) et étant configuré pour, au fur et à mesure de son déplacement, faire pivoter l'élément convertisseur (25) autour de l'axe de pivotement (24).

12. Porte, notamment sous la forme d'une porte automatique, comprenant
- au moins un vantail de porte (2),
- un chambranle, ainsi
- qu'un système de fermeture (28) électrique,
le vantail de porte (2) étant équipé d'un dispositif (1) selon l'une quelconque des revendications précédentes,
le système de fermeture (28) comportant un entraînement (29) électrique, destiné à entraîner un élément de fermeture (30), qui est transférable entre un état de fermeture et un état d'ouverture,
dans son état de fermeture, l'élément de fermeture (30) s'engageant par complémentarité de forme avec un élément de verrouillage (9) d'une unité de verrouillage (4) du dispositif (1) et bloquant de ce fait un déplacement du vantail de porte (2) par rapport au chambranle,
dans son état d'ouverture, l'élément de fermeture (30) libérant l'élément de verrouillage (9).

13. Porte selon la revendication 12, **caractérisée en ce que** le vantail de porte (2) est constitué d'un vantail coulissant, la porte comprenant un guidage au sol (41) pour guider le vantail de porte (2), le dispositif (1) comportant un accroisseur de course (27), qui interagit indirectement ou directement avec un élément de verrouillage (10) d'une unité de verrouillage (5) inférieure, de telle sorte qu'au fur et à mesure du transfert de l'unité de verrouillage (5) de sa position de verrouillage dans sa position de déverrouillage, sous l'action de l'accroisseur de course (27) l'élément de verrouillage (10) puisse être soulevé dans la direction d'un barillet (7) du dispositif (1), de telle sorte que lorsque l'unité de verrouillage (5) se trouve dans sa position de déverrouillage, une extrémité (42) inférieure de l'unité de verrouillage (10), se trouve à un niveau de hauteur au-dessus du guidage au sol (41).
